# EUROPÄISCHE PATENTSCHRIFT

(11) **EP 0 683 700 B1**
(45) Veröffentlichungstag und Bekanntmachung des Hinweises auf die Patenterteilung: **30.07.1997**
(21) Anmeldenummer: 94908302.6
(22) Anmeldetag: 12.02.1994
(51) Int. Cl.: B05C 5/02, B05C 11/02, B05C 1/10, B41F 15/40

(54) **VORRICHTUNG ZUM ZUFÜHREN EINER SUBSTANZ AN EINE AUFTRAGUNGSSTELLE, VERFAHREN ZUR SUBSTANZZUFÜHRUNG SOWIE ZUM REINIGEN DER VORRICHTUNG**
PROCESS AND DEVICE FOR SUPPLYING A SUBSTANCE TO AN APPLICATION SITE, AND PROCESS FOR CLEANING THE DEVICE
PROCEDE ET DISPOSITIF D'AMENEE D'UNE SUBSTANCE A UN LIEU D'APPLICATION, AINSI QUE PROCEDE DE NETTOYAGE DU DISPOSITIF

(30) Priorität: 12.02.1993 DE 9302207 U
(43) Veröffentlichungstag der Anmeldung: 29.11.1995
(73) Patentinhaber: Zimmer, Johannes, A-9020 Klagenfurt (AT)
(72) Erfinder: Zimmer, Johannes, A-9020 Klagenfurt (AT)
(74) Vertreter: Patentanwälte Wenzel & Kalkoff
(86) Internationale Anmeldenummer: EP9400419
(87) Internationale Veröffentlichungsnummer: WO9417927

(56) Entgegenhaltungen:
- WO-A-88/09725
- WO-A-92/16308
- DE-A- 3 335 252

## Beschreibung

Die Erfindung betrifft eine Vorrichtung zum Zuführen einer fließfähigen, pastösen und/oder gasförmigen Substanz an eine in der Vorrichtungslänge sich erstreckende Auftragungsstelle sowie zum Beaufschlagen einer längs der Auftragungsstelle sich breit erstreckenden Auftragungsfläche mit der Substanz mittels eines Rakelelements, umfassend eine dreistufige Substanz-Strömungsführung, die dadurch gebildet ist, daß die Substanz in einer ersten Strömungsstufe mittels einer einen zusammengefaßten (zentrierten) Substanzstrom bildenden Hauptzuführungsleitung in die Vorrichtung eingeleitet wird, in einer zweiten Strömungsstufe mittels einer Substanzstrom-Teilungseinrichtung breitengleichmäßig in eine Mehrzahl Strömungswege geteilt wird und in einer dritten Stufe mittels einer Schlitzausmündung über die Auftragungsbreite ausgebreitet wird, wobei die Vorrichtung einen in ihrer Länge sich erstreckenden Strömungs-Kanalkörper umfaßt, die Hauptzuführungsleitung einer ersten, in der Körper-Längsmitte angeordneten zentralen Substanzstrom-Teilungsausmündung eines durch die Teilungseinrichtung gebildeten, innerhalb des Kanalkörpers angeordneten Kanalsystems zugeordnet ist, dessen Substanzstrom-Teilungskanäle von der zentralen Teilungsausmündung ausgehend über weitere gleichartige Teilungsausmündungen sich fortgesetzt bis zu einer Vielzahl Austrittsöffnungen vervielfachen, die über die Auftragungsbreite in gleichen Abständen aufgeteilt vorgesehen sind, die Austrittsöffnungen des die Strömung fortgesetzt teilenden Kanalsystems in einen mit der düsenartigen Schlitzausmündung versehenen, in der Vorrichtungslänge sich erstreckenden Breitspalt-Strömungskanal münden, der Breitspalt-Strömungskanal durch eine Doppelwand gebildet ist, die sich parallel mit dem Kanalkörper erstreckt und im Bereich der Auftragungsfläche endet, und die Ränder der Schlitzausmündung ohne Kontakt mit der Auftragungsfläche sind. Sie bezieht sich zudem auf Verfahren zum Auftragungs- und Reinigungsbetrieb der Vorrichtung.

Eine gattungsgemäße Vorrichtung ist aus DE-A1-33 35 252 bekannt. Diese ist mit einem von Teilungstufe zu Teilungstufe sich verzweigenden Kanalsystem einer Substanzzuführeinrichtung ausgestattet. Ein an seinen Außenflächen mit Kanälen versehener, ummantelter Kanalkörper ist aus zwei oder mehreren Platten zusammengesetzt, in die Strömungskanäle eingearbeitet sind. Diese Einrichtungen umfassen über den eigentlichen Kanalkörper geführte und/oder auf diesen aufgesetzte Substanzeinleitungsrohre, die z.B. über einen Rohrkrümmer mit einem in der Körper-Längsmitte nach außen geführten Durchgang verbunden sind. Die Kanäle enden in einer Vielzahl von Austrittsöffnungen, die über die Auftragungsbreite in gleichen Abständen aufgeteilt vorgesehen sind. Die Zuführungs-Rohrleitung, die unlösbar mit dem Kanalkörper verbunden ist, hat bei üblichen Arbeitsbreiten von mehreren Metern ein hohes Gerätegewicht zur Folge. Es ergibt sich ein relativ großer Gesamtquerschnitt der Vorrichtung, wobei die Vorrichtung zudem mit weiteren Maschinenteilen wie einem Rakelgerät und einem Tragholm verbunden ist. Die Gesamteinrichtung ist sehr platzaufwendig und läßt sich in vielen Fällen nicht oder nur mit erheblichen Umrüst- und Handhabungsschwierigkeiten in dem nur engen Montageraum, z.B. in einem Druck-Siebzylinder (Rundschablone), einer Auftragungs-/Druckmaschine verwenden. In der Praxis muß daher aus Gründen der Raumbeengung, des relativ hohen Gewichts und/oder der Handhabungserschwernisse in vielen Fällen auf die Verwendung des an sich gewünschten Kanal-Verzweigungssystems verzichtet werden. - Es ist bekannt (WO-A-8809725), den Teil eines Tragholms für eine unverzweigte Substanzzufuhrleitung vorzusehen.

Bei den bekannten Vorrichtungen münden die Substanz-Austrittsöffnungen direkt in einen relativ großvolumigen Substanz-Sammelraum, oder die Austrittsöffnungen enden unmittelbar in einem Auftragungsschlitz, dessen Ränder an einer Schablone anliegen, wobei die Substanz unter Druck stehend austritt, was ein sehr aufwendig zu bewerkstelligendes Abdichten erfordert. Eine andere bekannte Maßnahme besteht darin, die Schlitzausmündung mit Rillen zu versehen, um eine Kapillarwirkung zu erzielen. Die genannten Maßnahmen sind bisher als erforderlich angesehen worden, um die als solche diskreten Ausströmungen an den Austrittsöffnungen nach Möglichkeit zu kompensieren, d.h., um die Auswirkung des an sich durch die Austrittsöffnungen verursachten streifenartigen oder punktuellen Fließmusters auf die Substanz an der Auftragungsstelle zu verringern. Auch wird es als erforderlich angesehen, die Austrittsöffnungen zur Herstellung eines Druckaufbaus in der Zuführungseinrichtung in Kontakt oder Annäherungskontakt mit einer zu beaufschlagenden Fläche zu halten (DE-A1-33 35 252). Weiterhin ist es bekannt, die einzelnen Ströme aus den Austrittsöffnugen über eine relativ große Distanz zwischen letzteren und der Verbrauchstelle unter Schwerkraftwirkung fließen zu lassen.

Die bekannten Maßnahmen haben sich in der Praxis als unzureichend erwiesen. Der herkömmliche Substanz-Sammelraum sowie Austrittsöffnungen mit extrem geringen Abständen bzw. Durchmessern führen zu Instabilitäten in der Substanzzuführung, mit stoßweiser Substanzzuführung und insbesondere Druckstößen bei jedem Förderbeginn. Insbesondere bei geringen Arbeitsgeschwindigkeiten stellt sich ein übermäßiger, nicht angepaßter Substanzverbrauch sowie auch ein unerwünscht starker Substanzauftrag ein. Eine zwischenzeitliche Druckreduzierung bewirkt Druckstöße oder Druckspitzen, die ihrerseits zu einem ungleichmäßigen Substanzauftrag führen. Um den Druck innerhalb eines Substanz-Sammelraumes so niedrig wie möglich und möglichst konstant zu halten, hat man in dem Sammelraum eine Druck-Meßsonde angeordnet, die in einem geringen Druckbereich empfindlich arbeitet.

Bei den bekannten Vorrichtungen ist in der Praxis das Arbeiten mit einem relativ großen Substanzvorrat vor dem Auftragungselement (Rakelelement) erforderlich, wobei zugunsten der Betriebssicherheit die Auftragungsstelle stets mit etwas mehr Substanz als erforderlich beaufschlagt wird. Damit ist eine Reihe von Nachteilen verbunden. Die Auftragungsgleichmäßigkeit wird durch eine Pasten-(Substanz-)Mischung gestört, im zumeist rotierenden Pasten-Vorratswulst findet ein partielles Austrocknen statt und in der Vorratsmenge entstehen allmählich unerwünschte Lufteinschlüsse. Dies verursacht zunehmend breitenuntschiedliche Ergebnisse. Z.B. wird im Auftragungsergebnis eine störende Längsstreifigkeit sichtbar. Weitere damit verbundene Folgen sind ein relativ hoher Substanzverlust sowie ein großer Wasserverbrauch beim Reinigen und, damit verbunden, eine besondere Belastung des Abwassersystems. Einige Auftragungssubstanzen neigen zum Altern, zum Aushärten und zum Oxidieren. Dadurch treten die genannten Nachteile verstärkt in Erscheinung.

Bei den bekannten Einrichtungen entstehen besondere Schwierigkeiten auch dadurch, daß für die jeweils gewünschte Auftragung die chemische Stoffumsetzung sowie die Viskosität der Auftragungssubstanz und der unterschiedliche Mengenbedarf zu berücksichtigen sind. Substanz-Mengenbedarfsanforderungen sind äußerst unterschiedlich. Bei einigen Auftragungen muß die Auftragungsmenge so gering wie möglich sein, während z.B. für beschichtende oder imprägnierende Auftragungen relativ große Auftragungsmengen erforderlich sind. Auch sind Vorrichtungen bekannt (WO-A-9 216 308), die mit Spaltrakeln bildenden Dichtelementen ausgestattet sind. Substanz muß in dem gegen die Auftragungsfläche abgedichteten Spaltraum gehalten werden.

Ein Hauptziel der Erfindung ist es, eine die Substanzzuführung und -auftragung in technischer, wirtschaftlicher und ökologischer Hinsicht wesentlich verbessernde Vorrichtung für breitengleichmäßige Auftragungsprozesse aller Art zu schaffen, insbesondere aber für Auftragungen auf bewegte Bahnen ohne oder mit Verwendung einer Siebzylinder-Schablone. Insbesondere sollen der Betrieb, die Reinigungsmöglichkeiten sowie die Auf-/Abrüstung optimiert werden.

Die Ziele der Erfindung werden in Verbindung mit den Merkmalen der gattungsgemäßen Vorrichtung durch die kennzeichnenden Maßnahmen nach Anspruch 1 erreicht. Mittels der erfindungsgemäß ausgebildeten und angeordneten düsenartigen Schlitzausmündung wird eine flächenhomogene Substanzschicht der dritten Strömungsstufe geformt und durch die düsenartige Schlitzausmündung zu einer Auftragungsstelle befördert, wobei infolge der erfindungsgemäßen Distanzanordnung die die Schlitzausmündung aufweisende Doppelwand im Substanzbereich vor der durch das Rakelelement gebildeten Auftragungsstelle endet.

Bei einem erfindungsgemäßen Verfahren zum Auftragungs- und Reinigungsbetrieb der erfindungsgemäßen Vorrichtung, bei der sich die Schlitzausmündung des Breitspalt-Strömungskanals im Bereich des Rakelelements erstreckt, wird der Reinigungsbetrieb im Anschluß an den Auftragungsbetrieb im aufgerüsteten Zustand der Vorrichtung durchgeführt, wobei während des Auftragungsbetriebs die Auftragungssubstanz mittels des Breitspalt-Strömungskanals in über die Auftragungsbreite flächigem Fließzustand homogen und in unmittelbarer Nähe des Arbeitsbereiches des Rakelelements vor diesem ausgegeben wird und wobei nach Ende des Auftragungsbetriebs die Substanz aus dem Bereich der Auftragungszone wenigstens teilweise durch die Breitspalt-Schlitzausmündung in Form einer flächenhomogenen Substanzschicht durch den Breitspalt-Strömungskanal unter der Wirkung einer an den Anschlußströmungskanal gelegten Absaugkraft abgezogen und mittels des Kanalsystems der Strömungskanal-Teilungseinrichtung in einen zusammengefaßten (konzentrierten) Substanzausleitungsstrom übergeführt wird.

Ein erfindungsgemäßes Verfahren zum Auftragungs- und Reinigungsbetrieb der erfindungsgemäßen Vorrichtung, bei der sich die Schlitzausmündung des Breitspalt-Strömungskanals im Bereich der Auftragungszone vor dem Rakelelement erstreckt, besteht auch darin, daß der Reinigungsbetrieb ebenfalls im Anschluß an den Auftragungsbetrieb im aufgerüsteten Zustand der Auftragungseinrichtung durchgeführt wird, wobei während des Auftragungsbetriebs die Auftragungssubstanz mittels des Breitspalt-Strömungskanals in über die Auftragungsbreite flächigem Fließzustand homogen und in der Nähe des Arbeitsbereiches des Rakelelementes vor diesem ausgegeben wird, wobei aber als andere Maßnahme zum Reinigungsbetrieb Reinigungsflüssigkeit als Substanz in den Anschluß-Strömungskanal eingespeist, mittels des Breitspalt-Strömungskanals in unmittelbarer Nähe des Arbeitsbereiches des Rakelelements diesem sowie der Auftragungsfläche sowie ggf. einer dazwischen angeordneten Schablone zugeführt und mit Auftragungs-Restsubstanz gemischt wird, wobei vorzugsweise anschließend das Gemisch unter der Wirkung einer an den Anschlußströmungskanal gelegten Absaugkraft durch den Breitspalt-Strömungskanal abgezogen und mittels des Kanalsystems der Strömungskanal-Teilungseinrichtung in einen zusammengefaßten oder geschlossenen (konzentrierten) Substanzausleitungsstrom übergeführt wird.

Bei einem erfindungsgemäßen Verfahren zum Zuführen von Substanz an eine Auftragungsstelle wird dem Anschlußströmungskanal mittels einer Steuereinrichtung in Abhängigkeit von dem Substanzniveau im Auftragungsbereich, das mittels wenigstens eines mit der Steuereinrichtung verbundenen Substanz-Kontaktniveaufühlers gemessen wird, eine bedarfsangepaßte Substanzmenge zugeführt.

Unter dem Breitspalt-Strömungskanal gemäß der Erfindung ist ein solcher zu verstehen, der mittels Spalt-Wandflächen, die in engen Abstand parallel liegen, von einer geringen Spaltstärke ausgehend mit sich verengendem Strömungsquerschnitt dimensioniert sind und/oder ggf. zur düsenartigen Schlitzausmündung hin geringfügig verengend aufeinander zulaufen, in Kombination mit der zusätzlich am Spalt-Austrittsschlitz ausgebildeten düsenartigen Ausmündung die Substanzströme aus den Austrittsöffnungen zu einer flächenhomogenen Fließschicht in der Art eines gleichmäßig zusammenhängenden Substanzfilms oder Substanz-"Vorhangs" vereint. Dabei kommt es erfindungsgemäß darauf an, daß die düsenartige Schlitzausmündung die Substanz zur vorzugsweise nur geringfügig von der Schlitzausmündung fest beabstandeten Auftragungsstelle befördert, ohne daß die Schlitzausmündung selbst eine druckaufbauende Rakelfunktion ausübt bzw. in Kontakt mit einer Auftragungsfläche oder Schablone gelangt.

Um den Breitspalt-Strömungskanal mit der düsenartigen Schlitzausmündung gemäß der Erfindung für Auftragungs-Einrichtungen unterschiedlicher Art, für unterschiedliche Anpreßarten, nämlich mechanische oder magnetische Anpressung von Rakelelementen, sowie für unterschiedliche Typen von Rakelgeräten, insbesondere Roll- oder Streichrakelgeräte, verwendbar zu machen, kommt es darauf an, daß die Vorrichtung besonders einfach handhabbar ist, auf engstem Raum angeordnet werden kann und mit Anschlußleitungen für unterschiedliche Substanz-Förder- oder Absaugeinrichtungen verbindbar ist. Zu diesem Zweck ist die Vorrichtung mit dem erfindungsgemäßen Anschlußströmungskanal ausgestattet, der einen integralen Bestandteil des Kanalkörpers bildet, wobei der lösbare Anschluß ausschließlich von der Stirnseite des Kanalkörpers her erfolgt. Sämtliche Substanzstrom-Teilungskanäle einschließlich des einen ersten Substanzstrom-Teilungskanal bildenden Anschlußströmungskanals sowie sämtliche Substanzstrom-Teilungsausmündungen sind in dem Kanalkörper ausgebildet. Unter Nutzung eines an sich bekannten Substanzstrom-Teilungssystems läßt sich die Vorrichtung mit verschiedensten Rakelelementen in engen Montageräumen an Auftragungsmaschinen, insbesondere in Rundschablonen von Rotationsdruckmaschinen unterbringen. Der erfindungsgemäße Breitspalt-Strömungskanal mit dessen düsenartiger Schlitzausmündung sowie die Ausbildung des Anschlußströmungskanals erlauben dennoch eine große Durchflußleistung, so daß selbst hochviskose Auftragungssubstanzen mit geringstmöglichem Druckaufbau weitestgehend stetig gefördert werden können. Dadurch ist eine verbrauchsangepaßte Förderung erreicht und auch, daß im Bereich unmittelbar vor dem Auftragungselement mit geringstmöglicher Substanz-Vorratsmenge gearbeitet werden kann.

Es ist gefunden worden, daß mit den erfindungsgemäß vorgesehenen und gestalteten Strömungsstufen nicht nur die optimale breitengleichmäßige Substanzzufuhr an die Auftragungsstelle erreicht ist, sondern daß auch mit ein und derselben Vorrichtung deren einfache und wirkungsvolle Reinigung im aufgerüsteten Zustand ermöglicht ist. Darauf sind die Reinigungs-Verfahrensansprüche gerichtet. Zur Durchführung der Reinigungsverfahren trägt die erfindungsgemäße Gestaltung des Anschlußströmungskanals wesentlich bei. So können die verschiedensten Zufuhr- und Absaugleitungen bequem mit der aufgerüsteten Vorrichtung lösbar verbunden werden. Das Ausströmen von Reinigungsflüssigkeit aus der düsenartigen Breitspalt-Schlitzausmündung kann besonders vorteilhaft dadurch begünstigt werden, daß die düsenartige Schlitzausmündung in einen trichterartig sich erweiternden Mündungsbereich übergeht. Dieser ist besonders auch zum Einsaugen des Reinigungs-Flüssigkeitsgemisches vorteilhaft.

Eine besonders vorteilhafte Ausgestaltung der Erfindung besteht darin, daß der Kanalkörper wenigstens zweiteilig mit in lösbarer Klemm- und/oder Steckverbindung aneinandersetzbaren Körperteilen ausgebildet ist. In Verbindung mit dem erfindungsgemäßen Anschlußströmungskanal, der vorteilhaft für den einsteckbaren Abschnitt einer Anschlußleitung vorgesehen ist, läßt sich die Vorrichtung nicht nur äußerst einfach ab- bzw. aufrüsten, sondern der Kanalkörper läßt sich mit der Klemm-/Steckverbindung zum Zwecke einer Generalreinigung bequem zerlegen und zusammenfügen.

Ein wesentlicher Vorteil der erfindungsgemäßen Vorrichtung ist deren Eignung für alle in der Praxis vorkommenden, sehr unterschiedlichen Arbeits-/Auftragungsbreiten. Im textilen Anwendungsbereich sind Breiten von etwa 1,2 bis 3,2 m praxisüblich, zur Teppichveredelung arbeitet man mit Breiten von ca. 2 bis 5 m, und Geotextilien werden in Breiten bis zu 8 m, aber auch bis zu 10 bis 12 m hergestellt. Die erfindungsgemäße Vorrichtung ist für jede der genannten Auftragungsbreiten und ebenso für jede Leistungsanforderung geeignet, d.h. für jede Substanz-Mengenleistung und für jede Qualitätsanforderung hinsichtlich der Breiten-/Flächengleichmäßigkeit.

Eine besonders vorteilhafte Gestaltung der Erfindung besteht auch darin, daß an der der Auftragungsfläche (Arbeitsfläche) zugewandten Seite des Kanalkörpers im Bereich der Auftragungsstelle bzw. des Rakelelements ein tunnelartig gewölbter, über die Arbeitsbreite sich erstreckender, zur Auftragungsfläche oder ggf. zu einer Schablone offener Raum ausgebildet ist, in dessen, in Arbeits-Bewegungsrichtung gesehen, vorderer Begrenzungswand der Breitspalt-Strömungskanal mit der Schlitzausmündung endet. Einerseits läßt sich in einem solchen Raum zwischen der vorderen Begrenzungs-Längswand und einem Rakelelement eine definierte, sehr vorteilhaft genau (niveau-)steuerbare, vorzugsweise besonders geringe Substanzmenge bereithalten, und andererseits dient der Raum mit seiner direkt über dem Rakelelement sich erstreckenden Wölbung dazu, auch das Rakelelement mit aus der Schlitzausmündung austretender Reinigungsflüssigkeit besonders innig zu umspülen. Zudem wird das Reinigungs-Flüssigkeitsgemisch in dem Raum angesammelt, so daß es besonders wirksam in Form eines Flächenfilms durch die Breitspalt-Schlitzausmündung abgezogen werden kann.

Hinsichtlich eines besonders kompakten, auf einen geringstmöglichen Profilquerschnitt reduzierten Kanalkörpers ist vorgesehen, daß die der zentralen Substanzstrom-Teilungsausmündung nachgeordneten Substanzstrom-Teilungskanäle sowie sämtliche Teilungsausmündungen in einem Körper-Umfangswinkelbereich von mindestens 270° um den einen ersten Substanzstrom-Teilungskanal bildenden Anschlußströmungskanal angeordnet sind.

Erfindungsgemäß ist der von der Kanalkörperstirnfläche ausgehende Anschlußströmungskanal in das Körpermaterial derart eingearbeitet und integriert, daß relativ zum Körperquerschnitt weitgehend schmale Wände zwischen sämtlichen Kanälen ausgebildet sind. Ein solcher Kanalkörper ist weitgehend hohl und damit unter optimaler Nutzung des Körperquerschnitts für das Kanalsystem ausgebildet.

Der Dimensionierung des Breitspalt-Strömungskanals kommt in Verbindung mit dem leicht fließdurchlässigen Kanalsystem besondere Bedeutung für die stetige Substanzzufuhr und breitengleichmäßige Flächen-Ausförderung an der Breitspalt-Schlitzausmündung zu. Bei der Erfindung läßt sich die Spaltdimensionierung besonders einfach und in feiner Abstimmung durch auswechselbare Ansatzteile erreichen, die an einer, in Arbeits-Bewegungsrichtung gesehen, vor der Auftragungsstelle sich erstreckenden Begrenzungs-Längswand ansetzbar sind, wobei sie vorzugsweise daran quer zur Auftragungsfläche verschiebbar und/oder mit einfach einfügbaren, die Breitspaltstärke bestimmenden Distanzelementen befestigt sind.

Es ist bekannt, den Zuführungs-Substanzfluß durch einen im Bereich der Auftragungsstelle angeordneten, von der Zuführungsvorrichtung separaten Substanz-Niveaufühler zu steuern. Mit der Erfindung ist jedoch erreicht, daß im Bereich der Auftragungsstelle ein oder mehrere Substanz-Kontaktfühler unmittelbar an der Vorrichtung angeordnet werden können, mit denen die Substanzmenge, insbesondere sehr genau bedarfsanpassend und stetigfördernd, im Bereich vor der Auftragungsstelle steuerbar ist. Insbesondere in Verbindung mit der Mengensteuerung infolge des Substanzniveaus vor der Auftragungsstelle besteht eine sehr vorteilhafte Gestaltung der Erfindung auch darin, die Substanz vor der Auftragungsstelle mittels eines Durchgangspalts zwischen einer vorderen Begrenzungs-Längswand und der Arbeitsfläche (Auftragungsfläche/Schablone) entgegen der Arbeits-Bewegungsrichtung durch den Breiten-Distanzspalt bis in den Bereich vor die vorzugsweise mit einem Stauprofil versehene Begrenzungswand zu bringen. Dabei ist es besonders zweckmäßig, im Bereich des Distanzspalts und/oder vor der Begrenzungswand den Substanz-Kontaktfühler mit einer in ihrer Position veränderbaren und einstellbaren Sonde oder Fühlspitze anzuordnen. Durch die Bildung eines Auftragungs-Substanzvorrats zweckmäßig bis in den Bereich vor die vordere Begrenzungswand kann auch ein beschichtender Auftragungsbetrieb vorgesehen werden. Bei Einleitung einer Reinigungsflüssigkeit durch die Breitspalt-Schlitzausmündung läßt sich die Vorrichtung mit der Substanzführung, entgegen der Arbeitsrichtung, bis in den Bereich vor die vordere Begrenzungswand sehr wirksam zur Reinigung der Arbeitsfläche und ggf. einer darüberlaufenden (Rund-)Schablone nutzen.

Wie erwähnt, ist die erfindungsgemäße Vorrichtung in zweckmäßig integraler Verbindung mit den verschiedensten Rakelelementen und Auftragungsgeräten nutzbar. Die Strömungsstufen der erfindungsgemäßen Vorrichtung sind für die Substanzzufuhr mit geringstmöglichem Substanz-Förderdruck betreibbar, so daß eine verbrauchsangepaßte, wirtschaftliche und ökologisch vorteilhafte Substanzzuführung erreicht ist. Es ist gefunden worden, daß in Kombination mit einer langsam fördernden und dadurch geringstmöglichen Druck aufbauenden Fördereinrichtung wie z.B. einer Zahnwalzenpumpe, bei der nur eine relativ kurze Substanzführungsleitung zwischen Fördereinrichtung und Kanalkörper vorgesehen wird, ein Förderdruck im Bereich von einem bar und sogar darunter ausreichend ist. Ein störender Druckaufbau, Druckeinschaltstöße, Druckspitzen und/oder -unregelmäßigkeiten, die herkömmlich die Substanz-Breitenverteilung beeinträchtigen, sind vermieden. So ist es auch vorteilhaft, daß für die Druckdichtigkeit der Kanäle der erfindungsgemäßen Vorrichtung keine besonderen Anforderungen bestehen, und es entstehen keine andernfalls bei hohem Druck durch Luftansaugung bedingten, für das Auftragungsergebnis schädlichen Lufteinschlüsse. In Verbindung mit der bereits erläuterten Anordnung von Substanz-Kontaktfühlern (Substanz-Niveaufühlern) kann eine sehr feinfühlige bedarfsanpassende Substanz-Mengensteuerung erzielt werden, wobei die Substanzfühler mittels einer Steuereinrichtung die Substanz-Zuführmenge automatisch steuern. Für eine derartige Automatisierung eignet sich die erfindungsgemäße Vorrichtung besonders gut, da die Substanzzuführung mit dem der Auftragungsstelle zugeordneten Breitspalt-Strömungskanal eine von der Mengenförderung in größtem Maß weitgehend unabhängige Stetigförderungs-Steuerung mit außerordentlich druckarmer und jedenfalls druckstoßfreier Arbeitsweise der Substanzzuführung sicherstellt.

Noch andere Ausgestaltungen der Erfindung sind in Unteransprüchen angegeben und weitere Vorteile, Ausführungsformen oder -möglichkeiten der Erfindung gehen aus der folgenden Beschreibung der in der schematischen Zeichnung dargestellten Ausführungsbeispiele hervor. Es zeigen:
- Fig. 1: eine erfindungsgemäße Zuführungs- und Auftragungsvorrichtung im Profilquerschnitt,
- Fig. 1a: im Teillängsschnitt den Anschlußströmungskanal der Vorrichtung in Fig. 1 gemäß Schnitt A-B,
- Fig. 1b - 1f: im Profilquerschnitt Anordnungen von Rakelelementen an der Vorrichtung gemäß Fig. 1,
- Fig. 2: eine erfindungsgemäße Zuführungs- und Auftragungsvorrichtung im Profilquerschnitt,
- Fig. 2a - 2f: im Profilquerschnitt Gestaltungen der Vorrichtung gemäß Fig. 2 im Bereich der Auftragungsstelle,
- Fig. 3: eine erfindungsgemäße Zuführungs- und Auftragungseinrichtung im Profilquerschnitt,
- Fig. 3a: einen Teil-Längsquerschnitt durch den Kanalkörper der Vorrichtung gemäß Fig. 3,
- Fig. 3b und 3c: im Profilquerschnitt Gestaltungen von Rakeleinrichtungen einer Vorrichtung gemäß Fig. 3,
- Fig. 4 und 5: Ausführungsbeispiele erfindungsgemäßer Zuführungs- und Auftragungseinrichtungen im Profilquerschnitt,
- Fig. 5a: im Teil-Längsquerschnitt den Anschlußströmungskanal der Vorrichtung in Fig. 5 gemäß Schnitt A-B,
- Fig. 5b: die Gestaltung und Anordnung einer Wellenleiste im Bereich einer Breitspalt-Schlitzausmündung,
- Fig. 6: im Profilquerschnitt den Kanalkörper einer erfindungsgemäßen Vorrichtung,
- Fig. 7: eine erfindungsgemäße Zuführungs- und Auftragungsvorrichtung im Profilquerschnitt.

Fig. 1 zeigt eine Auftragungsstation einer Auftragungsmaschine mit einer erfindungsgemäßen Vorrichtung zum Zuführen und Auftragen einer Substanz 90 wie Farbe od.dgl. auf eine Auftragungsfläche 81, z.B. eine Warenbahn.

Die Vorrichtung 1 umfaßt einen einen Mantel-/Tragkörper 2 bildenden P-förmigen Profilhohlkörper, der sich in der Vorrichtungslänge über die Auftragungsbreite der Warenbahn 81 erstreckt. Diese wird in Arbeits-Bewegungsrichtung B in horizoptaler Lage bewegt, wobei sie tangential an eine durch eine Auflagewalze gebildete Anlagefläche 82 herangeführt ist. Unterhalb der Auflagefläche 82 ist eine über die Auftragungsbreite sich erstreckende Magneteinrichtung 84 in Form eines Magnetbalkens 83 angeordnet, mit dem eine gleitbeweglich gelagerte magnetisierbare Rakelleiste 91 einer durch die Detailfigur 1b dargestellten Rakeleinrichtung 9 mit ihrer Rakelkante gegen die Warenbahn 81 anpreßbar ist. Die Rakeleinrichtung 9 umfaßt ein mit einer Schiebeaufnahme für die Rakelleiste 91 versehenes Halteteil 222, das mittels Schraubverbindung an dem Fußteil des P-Tragkörpers befestigt ist.

Der Tragkörper 2 weist ein Vierkant-Rohrprofil auf, das den Mantelkörper für einen darin formschlüssig eingefügten Strömungs-Kanalkörper 3 bildet, der sich über die Auftragungsbreite erstreckt. Wie aus Fig. 1 und 1a ersichtlich, ist in dem Mantelkörper 2 im Bereich der P-Kopfecke ein integrierter Anschlußströmungskanal 4 ausgebildet. Dieser geht von einer Körperöffnung an der Stirnseite des Kanalkörpers 3 aus und erstreckt sich bis in den Bereich der Körper-Längsmitte. Dort ist er über eine zentrale Substanzstrom-Teilungsausmündung K"0"-1 mit einem um den Strömungskanal 45 angeordneten Teilungs-Kanalsystem verbunden. Im stirnseitigen Öffnungsbereich weist der Anschlußkanal 45 einen Anschlußabschnitt mit kreisförmigem Querschnitt auf, in den ein Substanz-Zuführungsrohr 5 (Strömungsstufe I) von der Körper-Stirnseite her formschlüssig und in fester Verbindung eingesteckt ist. An dem Einsteckende geht der Anschlußkanal bei 51 fluchtend in einen quadratischen Kanalquerschnitt über.

Der im Strömungsquerschnitt quadratische Anschlußkanal 45 bildet die erste Strömungsstufe K"0" des Teilungs-Kanalsystems (Strömungsstufe II). Der Stufe K"0" nachfolgend sind in dem Kanalkörper 3 von dessen Längsflächen aus eingearbeitete Substanzstrom-Teilungskanäle von Stufen K1 bis K8 vorgesehen. Sämtliche Substanzstrom-Teilungskanäle, einschließlich des Anschlußströmungskanals 45, sind mit dem Bezugszeichen 4 versehen. In den Teilungsstufen K1 bis K8 vervielfachen sich die Kanäle von Stufe zu Stufe über zugehörige Teilungsausmündungen zwischen den Stufen. Dabei sind die Teilungsausmündungen über die Kanalkörper-Länge in gleichen Abständen aufgeteilt vorgesehen, und die Kanäle erstrecken sich längs des Kanalkörpers 3. Mit 40 ist die Strömungsrichtung der Auftragungssubstanz von der offenen Stirnseite des Anschlußkanals 45 bis zur Teilungsausmündung K"0"-1 in der Körper-Längsmitte bezeichnet, und die Bezugszeichen 41, 42 und 43 bezeichnen die Strömungsrichtung durch die weiteren Teilungsausmündungen. In dem Anschlußkanal 45 wird die Substanz, auch in umgekehrter Strömungsrichtung, entsprechend dem Kanalquerschnitt in einem zusammengefaßten, gesammelten, zu einem Fließstrang konzentrierten Fluß heraus aus der oder ggf. in die Anschlußleitung 5 bewegt.

Zur Verdeutlichung der Kanalanordnung sind der Fig. 1 rechtwinklige kartesische Koordinaten zugeordnet, wobei sich der Körper 2 parallel mit der z-Koordinate erstreckt und die Längsflächen parallel zur y- bzw. x-Koordinate liegen. Kanalstufen K1 und K2 folgen in x-Richtung der Stufe K"0", wobei die Erstreckung der zugehörigen Kanäle in der y-Dimension etwas größer als die halbe Dimension des Kanalkörpers in y-Richtung ist. Die x-Dimension der Kanäle der Stufe K2 ist kleiner als die der Kanäle der Stufe K1. Die Stufe K3 ist, in der y-Dimension, unter der Stufe K2 vorgesehen. In der x-Dimension schließen sich an die Stufe K3 die Stufen K4 bis K8 an. Während die Kanäle der Stufen K3 bis K5 die gleiche y-Dimension aufweisen, verringern sich die y-Dimensionen der Kanäle der Stufen K6 bis K8 von Stufe zu Stufe. Die Kanäle der Stufe K8 enden in einer Kanal-Ausmündungsreihe 44 mit 256 über die Auftragungsbreite in gleichen Abständen angeordneten Austrittsöffnungen, wobei diese in y-Richtung offen sind und in der Ecke zwischen dem Kopf und dem Fuß des P-Körperprofils liegen.

Der Fuß des P-Tragkörpers ist durch eine Doppelwand 21, 22 gebildet. Der Flach-Hohlraum dieser Doppelwand bildet einen Breitspalt-Strömungskanal 7 aus (Strömungsstufe III), dessen Spaltstärke (Innenabstand der Wände) in der Größenordnung des Öffnungsquerschnittes der Austrittsöffnungen oder kleiner als dieser Öffnungsquerschnitt ist. Die Austrittsöffnungen münden in den Breitspaltkanal 7 über einen über die Auftragungsbreite sich erstreckenden spaltartigen Querkanal 6, wobei dessen Spaltstärke in der x-Dimension in der Größenordnung des Querschnitts der Austrittsöffnungen liegt und seine Erstreckung in der y-Dimension nur einen Bruchteil der Strömungslänge des Breitspalt-Strömungskanals beträgt. Der zur Warenbahn 81 offene Schlitz des Breitspalt-Strömungskanals 46 bildet aufgrund der vorgeordneten und geringen Spaltstärke des Breitspaltkanals eine düsenschlitzförmige Schlitzausmündung 72 an den der Warenbahn 81 zugewandten Wandrändern 210, 220 der Doppelwand 21, 22. Dabei endet die Doppelwand 21, 22 in einem fest eingestellten Abstand zur Warenbahn 81, der einen Durchtritt von Substanz 90 gegen die Arbeitsrichtung B in den Bereich vor die Doppelwand 21, 22 sicherstellt. Die Doppelwand 21, 22 bildet, in Arbeitsrichtung B gesehen, eine vordere Längswand der Vorrichtung 1. Die Wandränder 210, 220 sind im Profilquerschnitt schräg gerichtet, und zwar derart, daß sich der Substanz-Durchtrittsspalt gegen die Arbeitsrichtung B erweitert.

Die Vorrichtung 1 ist in einer Auftragungsmaschine mit festem, vorzugsweise jedoch einstellbarem Abstand zwischen den Wandrändern 210, 220 und der Warenbahn 81 angeordnet.

Eine erfindungsgemäß besonders vorteilhafte Maßnahme besteht darin, daß mittels eines Substanz-Kontaktfühlers 21.10 die Substanzmenge vor der Rakelleiste 91 steuerbar ist. Der Substanz-Kontaktfühler 21.10 ist, in Arbeitsrichtung B gesehen, vor der Längswand 21 angeordnet und an dieser befestigt. Je nach der einstellbaren Position der Fühlspitze im Abstand zu der Warenbahn 81 wird das Substanzniveau vor der Wand 21 eingestellt und konstant gehalten, indem der Kontaktfühler über eine automatische Steuereinrichtung 200 die Menge der in den Anschlußströmungskanal 45 eingeleiteten Substanz steuert. Wie in Fig. 1 schematisch dargestellt, steuert die Steuereinrichtung 200 die Fördermenge einer mit der Anschlußleitung 5 verbundenen, mit einem Substanz-Vorratsbehälter vesehenen Substanz-Fördereinrichtung 201. Es sind einerseits extrem kleine Substanzmengen an der Auftragungsstelle vor der Rakelleiste 91 einstellbar, und andererseits wird durch die exakte feinfühlige Steuerung mittels des Kontaktfühlers 21.10 eine stetig und kontinuierlich fließende Substanzzuführung sichergestellt. So wird der breitenverteilte homogene Substanzfilm luftberührungsfrei und schwerkraftunbehindert bis nahe zur Auftragungszone geführt.

Die Vorrichtung 1 gemäß Fig. 1 hat den besonderen Vorteil, daß sie einschließlich der Auftragungsstelle im aufgerüsteten Zustand gereinigt werden kann. Zu diesem Zweck wird zunächst die Substanz 90 an der Auftragungsstelle über den Breitspalt-Strömungskanal 7 und durch das Teilungssystem mittels einer an den Anschlußströmungskanal 45 angelegten Absaugkraft abgesaugt. Sodann wird in den Anschlußströmungskanal 45 eine Reinigungsflüssigkeit wie Wasser od.dgl. eingespeist und durch die Breitspalt-Schlitzausmündung 72 ausgeteilt, wobei Substanzreste gelöst werden. Diese Reinigung erfolgt vorzugsweise bei laufender Maschine. Zumeist liegt die Warenbahn 81 auf einem Transportband auf, das die Reinigungsflüssigkeit bei entfernter Warenbahn an der Auftragungstelle hält. Auch bei der Reinigungs-Betriebsart ist es besonders zweckmäßig, die Substanz-Niveausteuerung mittels des Kontaktfühlers 21.10 zu verwenden, um den Zufluß der Reinigungsflüssigkeits-Menge zu steuern und zu begrenzen. Nach der Zufuhr von Reinigungsflüssigkeit ist es zweckmäßig, wiederum eine Absaugkraft an den Anschlußströmungskanal 45 anzulegen, um das Reinigungs-Flüssigkeitsgemisch flächig durch den Breitspalt-Strömungskanal und dann durch das Teilungssystem abzuziehen. Zudem ist es sehr vorteilhaft, in den Anschlußströmungskanal ein Trocknungsgas wie insbesondere Luft einzublasen, um die Vorrichtungsteile einschließlich der Auftragungsstelle vor dem anschließenden Auftragungsbetrieb zu trocknen.

Bei einer Rakelvorrichtung 9 gemäß Fig. 1d ist mittels eines Halteteils 22 eine Halteleiste 223 für eine magnetisierbare Rollrakel 93 an der Wand 22 befestigt. Besonders zweckmäßig ist es, in die Halteleiste 223 einen Haltemagneten für die Rollrakel 93 einzusetzen. Die Rollrakel 93 liegt dichtend an der Halteleiste 223 an.

Die Fig. 1e zeigt eine Rakeleinrichtung 9 mit einer zu der Doppel-/Hohlwand 21, 22 parallel sich erstreckenden, in Arbeitsrichtung B betrachtet, hinteren Längswand 230, die, wie aus Fig. 1 ersichtlich, durch eine an dem Mantel-Tragkörper 2 befestigte Wand 23 gebildet ist. Zwischen dem freien Rand der Wand 230 und der Auftragungsfläche 81 besteht ein fest eingestellter Distanzspalt. Die magnetisierbare Rollrakel 93 liegt, in Arbeitsrichtung B gesehen, dichtend an der Wand 230 an. Der Auftragungssubstanz-Vorrat befindet sich im Raum zwischen der Wand 22 und der Rollrakel 93. In diesem Fall ist zur Niveau-/Mengensteuerung der Substanz ein Substanz-Kontaktfühler 22.10 an der Wand 22 im Bereich der Auftragungszone angeordnet. Die Wand 230 ist im Bereich der Rollrakel 93 mit einem magnetischen Wandelement 231 versehen, an dem die Rollrakel 93 bei abgeschalteter Magneteinrichtung 84 gehalten wird.

Eine Rakelvorrichtung 9 gemäß Fig. 1f umfaßt eine magnetisierbare Rollrakel 93, die in eine über die Auftragungsbreite sich erstreckende, mit einem Stauprofil versehene Halte-/Schwenkprofilleiste 931 eingesetzt ist. An der Schwenkprofilleiste 931 ist ein Drehgelenk 932 angeordnet, um sie mit einem daran angelenkten Halte- und Steuerungsteil 933 z.B. in Form eines Hebels oder Arms um die Rollrakel 93 schwenkbar anzulenken. Das andere Ende des Halte- und Steuerungsteils 933 ist mit einem Drehgelenk 225 eines Gelenkhalteteils 224 verbunden, das an der Wand 22 befestigt ist. Durch einstellbares Heben und Senken der Vorrichtung 1 und damit der Doppelwand 21, 22 wird die Schwenkposition der Leiste 931 sowie zugleich der Abstand der Schlitzausmündung 72 zur Auftragungsfläche 81 veränderbar eingestellt. In Fig. 1f ist die obere räumliche Endposition der Doppelwand 21, 22 mit 11 und die untere (gestrichelt dargestellte) Endposition mit 12 bezeichnet.

Die Rakelvorrichtungen 9 gemäß Fig. 1d bis 1f werden vorteilhaft in einer Rundschablone 85 angeordnet. Im Reinigungsbetrieb der Vorrichtung 1 läßt sich die Rundschablone 85 besonders wirkungsvoll reinigen. Aus der Schlitzausmündung 72 ausströmende Reinigungsflüssigkeit wird auch gegen die Arbeitsrichtung B durch die Poren der Schablone gespült und ggf. im Ansaugbetrieb aus dem Bereich vor bzw. außerhalb der Schablone 85 durch den Breitspaltkanal 7 abgesaugt.

Es sei darauf hingewiesen, daß zum Zwecke des besseren Verständnisses in den Querschnittsdarstellungen der Fig. 1 bis 7 vereinfachend mehrere an sich hintereinander liegende Querschnitte in die gleiche Darstellungsebene gelegt sind. Zur Beschreibung der Ausführungsbeispiele werden, soweit gleiche oder entsprechende Teile der Vorrichtungen betroffen sind, die gleichen Bezugszeichen verwendet.

Bei dem Ausführungsbeispiel gemäß Fig. 2 ist der Trag- und Mantelkörper 2 der Vorrichtung 1 besonders gestaltet. Er weist ein B-artiges Profil mit zwei längsseitig umwandeten Hohlräumen auf.

Die der Auftragungsstelle zugewandte Wand 22 der Doppelwand 21, 22 ist durch die verlängerte vordere Wand des oberen rechteckigen Vierkant-Profils gebildet. Ebenso ist die, in Arbeitsrichtung B gesehen, hintere Längswand 23 eine Verlängerung des oberen Vierkant-Profils. Unter dem oberen Vierkant-Profil und zwischen den Wänden 22 und 23 ist ein die Vorrichtung versteifender Hohlraum ausgebildet, wobei dieser zur Auftragungsfläche 81 hin durch eine die Wände 22, 23 verbindende und über die Auftragungsbreite sich erstreckende Wandbrücke oder Querwand 24 abgeschlossen ist. Die Querwand 24 begrenzt einen zur Auftragungsfläche 81 offenen tunnelförmigen Raum, wobei sie in der Nähe zu einer in dem Raum sich längs erstreckenden Rollrakel 93 konkav gewölbt ist. Dabei geht das gerundete untere Ende 220 der Wand 22 unter einem spitzen Winkel in einen graden, schräg nach oben gerichteten Abschnitt 243 der Querwand 24 über. An den Abschnitt 243 schließt sich ein die Rollrakel 93 übergreifender Steg-/Brückenabschnitt an, der in einen hinteren zur Auftragungsfläche 81 gerichteten Wölbungsabschnitt 242 übergeht. Zwischen dem Abschnitt 242 und dem unteren Rand der Wand 23 ist eine über die Auftragungsbreite sich erstreckende Aufnahme ausgebildet, in die von der Stirnseite der Vorrichtung 1 aus eine Halteleiste 231 für die Rakelrolle 93 unverlierbar eingeschoben ist. Die unverlierbare Schiebeverbindung umfaßt Vorsprünge 26, die in Längsnuten der Leiste 231 eingreifen. Die Halteleiste 231, die in der Nähe der Auftragungsfläche 81 mit einem festen Abstand endet, bildet, in Arbeitsrichtung B gesehen, die Rückwand des tunnelförmigen Raumes. Sie ist zweckmäßig mit einem Haltemagneten für die magnetesierbare Rollrakel 93 ausgestattet.

Im Unterschied zu dem Ausführungsbeispiel gemäß Fig. 1 ist die den Breitspaltkanal 7 bildende Doppel-/Hohlwand 21, 22 zweiteilig ausgebildet. So ist die, in Bewegungsrichtung B gesehen, vordere Längswand durch eine an das obere Profil des Trag-/Mantelkörpers 2 mittels Schraubverbindung 2+21 lösbar ansetzbare Ansatzwand vorgesehen. Mit einer gegenüber dem Ansatzabschnitt geringfügig zurückspringenden planen Fläche entsteht zwischen dieser und der Wand 22 der Breitspaltkanal 7. An ihrem unteren, der Auftragungsfläche 81 zugewandten Ende 210 ist die Ansatzwand 21 mit einem Profil versehen. Dieses bildet, in Arbeitsrichtung B betrachtet, eine schräg zur Auftragungsfläche 81 gerichtete Profil-Außenfläche. Zudem ist der untere Rand der Wand 21 mit einer Gestalt und Querschnitt der Breitspalt-Schlitzausmündung 72 bestimmenden Fläche oder Ausformung versehen. Die Ansatzwand 21 gemäß Fig. 2 ist im Bereich des konvex geformten Randes 220 der Wand 22 mit einer gerundeten konkaven Fläche versehen, die so geformt ist, daß sich die Schlitzausmündung 72 gegenüber der Stärke des Breitspaltkanals 7 etwas verengt und die Schlitzausmündung 72 von unten schräg nach oben in den tunnelartigen Raum gerichtet ist.

Die Spaltstärke des Breitspaltkanals 7 ist vorteilhaft mittels Distanzstreifen 29 od.dgl. bei Herstellung der Schraubverbindung 2+21 feinwirkend wählbar und einstellbar. In Fig. 2 ist die Austrittsöffnungsreihe 44 wie in Fig. 1 in der unteren linken Ecke des Kanalkörpers 3 vorgesehen. Die unmittelbare Einmündung in den Breitspaltkanal 7 erfolgt jedoch senkrecht durch die Wand 22 hindurch, so daß eine besonders einfache Verbindung der Ansatzwand 21 mit dem Mantelkörper 2 insbesondere unter Verwendung von Distanzstreifen 29 od.dgl. erreicht ist.

Das Teilungssystem umfaßt wie in Fig. 1 Stufen K"0" bis K8. In Fig. 2 ist jedoch der Anschlußströmungskanal (Stufe K"0") in dem der Auftragungsfläche 81 zugewandten Bereich des Kanalköpers 3 ausgebildet. Über der Stufe K"0" sind die Stufen K1 und K2 angeordnet, und die Stufen K3 bis K8 folgen von oben nach unten in der y-Dimension des Kanalkörpers 3.

Eine besonders vorteilhafte Gestaltung der Vorrichtung 1 gemäß Fig. 2 besteht darin, daß der Kanalkörper 3 in lösbarer Steck-Klemmverbindung in das Mantel-Vierkantprofil eingefügt ist. Dabei bildet der Mantelkörper 2 ein Körperteil des Kanalkörpers 3. Zwischen der Innenwand des Mantelkörpers 2 und zwei aneinandergrenzenden Längsflächen des Kanalkörpers 3 an der der Stufe K8 diagonal gegenüberliegenden Körperseite sind zwei flachförmige pneumatische Preßelemente 31 angeordnet, die sich zumindest über den größten Teil der Kanalkörperlänge erstrecken und in flachen Aufnahmen an den Kanalkörper-Längsseiten liegen. Die Preßelemente 31 sind durch aufblähbare, schlauch- oder kissenartige Elemente gebildet. Bei Beaufschlagung der Preßelemente 31 mit Luft od.dgl. ist der Kanalkörper 3 in Klemm-/Preßsitzverbindung mit dem Mantelkörper 2 verbunden, während er sich bei drucklosen Preßelementen 31 dem Mantelkörper 2 lose entnehmen und gleichermaßen darin einschieben oder einstecken läßt. Die Preßverbindung ist derart, daß zur Mantelinnenfläche offene Kanäle substanzdicht abgedeckt sind.

In Fig. 2 ist ein Substanz-Kontaktfühler 24.10 vorgesehen, der in dem Hohlraum zwischen den Wänden 22 und 23 angeordnet ist und mit seiner Meßspitze in den tunnelartigen Raum in einem Bereich zwischen dem Scheitel der Rollrakel 93 und der Schlitzausmündung 72 ragt. Die Position der Meßspitze im Abstand zur Auftragungsfläche 81 ist, wie zweckmäßig bei allen gemäß der Erfindung vorgesehenen Substanz-Kontaktfühlern veränderbar und einstellbar. Der Kontaktfühler 24.10 ist zusätzlich zu einem Substanz-Kontaktfühler 21.11 an dem Ende 210 des Ansatzelementes 21 vorgesehen. Zur Mengen-/Niveau-Steuerung lassen sich die Fühler 21.11 und 24.10 wahlweise aktivieren.

Sehr vorteilhaft ist es, daß die Ansatzwand 21 zur Ausbildung und Anordnung der Schlitzausmündung 72 sowie zur Ausbildung des Bereichs vor der Rakelrolle 93 mit den verschiedensten Anformungen oder Profilen versehen sein kann. Ausführungsbeispiele sind in den Fig. 2a bis 2f dargestellt. Die Ausführung gemäß Fig. 2a ist gleich der in Fig. 2. In Fig. 2b weist das Ende 210 der Wand 21 an der Schlitzausmündung einen zur Auftragungsfläche 81 senkrechten Rand (L2) auf. In Fig. 2c springt der Rand (L3) an der Schlitzausmündung 72 gegen die Arbeitsrichtung B etwas zurück, wobei sowohl in Fig. 2b als auch in Fig. 2c eine homogene Flächeneinströmung der Substanz in Richtung auf die Rollrakel 93 erfolgt. In den Fig. 2d bis 2f ist die Ausströmung aus der Schlitzausmündung 72 im wesentlichen auf die Rundschablone 85 bzw. die Auftrgungsfläche 81 gerichtet. Dabei besteht in Fig. 2f die Besonderheit, daß die Wand 22 nach unten, zur Auftragungsfläche 81 hin, mit einem nasenförmigen Rand hervorsteht, so daß infolge dieses Wandvorsprunges gezielt eine Einströmung in Abgrenzung zu der Rakelrolle 93 erfolgt. Wie Fig. 2d bis 2f zeigen, läßt sich der Substanz-Kontaktfühler 21.11 an der Profilausformung der Ansatzwand 21 unmittelbar im Bereich vor der Schlitzausmündung 72 anordnen. Gemäß Fig. 2d und 2e ist zwischen der Schlitzausmündung 72 und dem Kontaktfühler 24.10 ein im Unterschied zu dem Wandabschnitt 243 (Fig. 2) wesentlich flacher verlaufender Wandabschnitt 244 ausgebildet, so daß die Schlitzausmündung 72 in einem größeren Abstand zu der Auftragungsfläche 81 sowie zu der Rollrakel 93 liegt. Mit L1 bis L6 sind die der Auftragungsfläche 81 am nächsten gelegenen Ränder der Ansatzwand 21 bezeichnet. Deren Einwirkung auf die Substanz an bzw. vor der Auftragungszone ist anhand von entsprechenden Richtungslinien oder -flächen in Fig. 2 verdeutlicht. Die im Bereich des Rakelelements gewölbte Wand des tunnelartigen Raumes verleiht der einströmenden Reinigungsflüssigkeit eine Wirbel- oder Ratotionskompomente, so daß eine besonders wirkungsvolle Reinigung des Rakelelements und der vor diesem gelegenen Teile erfolgt. Zudem bildet der tunnelartige Raum einen besonders definierten, vorteilhaft bis vor die Wand 21 erstreckbaren Substanzraum oder -bereich, wobei das Substanzniveau mittels Kontaktfühler exakt einstellbar und begrenzbar ist, so daß durch einen oder ggf. mehrere zusammenwirkende, unmittelbar an der Vorrichtung angeordnete Kontaktfühler eine selbsttätige bedarfsangepaßte Mengensteuerung der durch die Vorrichtung stetig, druckstoßfrei und mit geringstem Druck zuführbaren Substanz erfolgt. Jeder Kontaktfühler ist, wie zu Fig. 1 beschrieben, mit einer eine Substanzfördereinrichtung steuernden Steuereinrichtung verbunden.

Wie insbesondere aus Fig. 2b, 2d und 2e ersichtlich, kann die Schlitzausmündung 72 trichterförmig erweitert sein. Dies ist besonders vorteilhaft, um dünnflüssige Reinigungsflüssigkeit aus der Ausmündung 72 auszuteilen und in diese einzuziehen.

Die Vervielfachung der Teilungsströmungskanäle in dem Kanalsystem erfindungsgemäßer Vorrichtungen ist durch die arithmetische Reihe der Verdoppelung bestimmt: ${\text{Z = 2}}^{\text{KN}}$, wobei KN die Teilungsstufe bezeichnet und Z die Anzahl der Kanäle in jeder Stufe ist. Vorrichtungen gemäß Fig. 1 und 2 mit den dargestellten Querschnittskonstruktionen und den Stufen K"0" bis K8 lassen sich sehr vorteilhaft für eine Arbeitsbreite (Fertigbreite) von ca. 5 m verwenden. Aus dieser Stufenzahl resultieren 2⁸ = 256 Austrittsöffnungen in den Breitspalt-Strömungskanal 7. Bei einer Fertigbreite von ca. 5 m ergibt dies unter Berücksichtigung von konstruktiven Zugabemaßen ein Teilungsmaß von ca. 20 mm zwischen den Austrittsöffnungen. Es ist gefunden worden, daß ein Teilungsmaß in dieser Größenordnung für die erfindungsgemäßen Vorrichtungen sehr zweckmäßig ist. Es sind sowohl die Stetigströmung als auch die Ausbildung der flächenhomogenen Substanzschicht erreicht.

Eine erfindunggemäße Vorrichtung 1 gemäß Fig. 3 umfaßt einen flachen U-förmigen Mantelkörper 2. Ein Kanalkörper 3 ist mit Körperteilen 3A und 3B zweiteilig ausgebildet. Die Teile 3A und 3B bilden im Bereich des Teilungs-Kanalsystems in der x-Dimension planflächig aneinandergesetzt Körperhälften. Dabei ist das Kanalsystem ausgehend von der im oberen Körperbereich angeordneten Kanalstufe K"0" mit in der x-Dimension darunterfolgenden Stufen (Kanäle 1K bis 128K) versehen. Kanäle 1K, 2K und 4K erstrecken sich durch die Stoßfläche hindurch. Der Körperteil 3A ist im Querschnitt, gegen die Richtung der z-Koordinate betrachtet, L-förmig. Der rechteckförmige Körperteil 3B ergänzt den L-Körper zu dem im ganzen rechteckförmigen Kanalkörper 3, der in den U-Mantelkörper 2 eingesetzt ist, der zur Auftragungsfläche 81 hin offen ist.

In dem L-Fußkörper des Körperteils 3A ist ein tunnelartiger Raum ausgebildet, wie er anhand von Fig. 2 beschrieben worden ist. Die Rückwand 231 ist Bestandteil des L-Fußkörpers. Die, in Arbeitsrichtung B betrachtet, vordere Wand des L-Fußkörpers bildet an ihrer Außenseite eine Innenfläche für den Breitspalt-Strömungskanal 7. Die andere Breitspaltkanal-Innenfläche ist durch die untere Wand 21 des Mantelkörpers 2 und einen an dieser angeformten Krümmungsrand gebildet. Dabei ist der Breitspaltkanal 7 ebenso wie in Fig. 2 mit einem sich verengenden Krümmungsbereich und der dadurch schräg nach oben in den tunnelartigen Raum gerichteten Schlitzausmündung 72 ausgebildet. An der die Rollrakel 93 überragenden Wölbungsfläche des tunnelartigen Raumes sind ein Kontaktfühler 24.11 oder mehrere solcher Kontaktfühler S1, S2, S3 angeordnet. Diese ragen mit ihren vorzugsweise im Abstand zur Auftragungsfläche einstellbaren Fühlspitzen in den Bereich vor die Rollrakel 93. Eine besondere Gestaltung des Breitspaltkanals 7 besteht darin, daß im Unterschied zu Fig. 2 die letzte Strömungs-Kanalstufe in den Breitspaltkanal 7 eingreift.

Die beiden Körperteile 3A und 3B können zweckmäßig durch eine schnell lösbare Schraubverbindung aneinandergesetzt sein. Besonders vorteilhaft ist, daß die beiden Teile 3A und 3B in den U-Mantelkörper 2 eingeschoben bzw. eingesteckt sind, wobei an der Innenwand des U-Körpers Steck-/Schiebeleisten oder -vorsprünge 26 vorgesehen sind, die in zugehörige Längsnuten an dem Körperteil 3a einfassen. Besonders vorteihaft ist, daß der zweiteilige Kanalkörper 3A, 3B mittels einer pneumatischen Preßverbindung in den U-Mantelkörper 2 eingefügt ist. An dem Körperteil 3A sind im unteren Bereich der Vorrichtung 1 an der der Wand 21 gegenüberliegenden Seite Längsnuten ausgebildet, in die schlauchförmige, über die Vorrichtungslänge sich erstreckende Klemm-/Preßelemente 31 eingelegt sind. Diese dehnen sich bei Beaufschlagung mit einem Druckmittel wie Druckluft od.dgl. aus, so daß sich der Kanalkörper 3 in dem Mantelkörper 2 in fester Preßsitzverbindung befindet. Die Preßelemente gemäß Fig. 3 wie auch gemäß Fig. 2 können mit einem vorzugsweise an einer Stirnseite des Kanalkörpers freiliegenden Ventil zum Ein-/Auslassen des Druckmittels versehen sein. Die Körperteile 3A, 3B müssen nicht mittels Schraubverbindung miteinander verbunden sein. Die Preßverbindung ist derart, daß die Körperteile an Substanzübergangsstellen zwischen ihnen substanzdicht miteinander verbunden sind.

Der Anschlußströmungskanal 45 (K"0") hat in Fig. 3 einen kreisförmigen Querschnitt, wobei er durch zur Stoßfläche symmetrische Kanalhälften der Körperteile 3A und 3B ausgebildet ist. Durch den Kanal 45 des Kanalkörpers 3 kann zweckmäßig ein Zuleitungsrohr 5 hindurchgesetzt sein, das so ausgebildet ist, daß die Zuleitungssubstanz von einer Stirnseite bis in die Kanalkörper-Längsmitte geführt und dort durch die Teilungsausmündung K"0"-1 mit der zwei Kanäle aufweisenden Kanalstufe K1 verbunden ist, wie dies in Fig. 3a dargestellt ist. Die beiden Kanäle der Stufe K1 teilen sich jeweils über eine Teilungsausmündung K1-2 in zwei Kanäle der Kanalstufe K2, die somit vier Kanäle bzw. Teilungsausmündungen aufweist. Es folgen dann in gleicher Weise die weiteren Kanalstufen K3 bis K8, wobei die Kanäle längs des Kanalkörpers in Reihe nebeneinander angeordnet sind. Die Stufe K8 umfaßt 128 Kanäle, die über 256 Austrittsöffnungen unmittelbar in den Breitspaltkanal 7 münden. Eine derartige Kanalvervielfachung mit Stufen K"0" bis K8 ist ebenfalls in den Kanalkörpern gemäß Fig. 1 und 2 vorgesehen, und die Vervielfachung erfolgt in der gleichen Weise bei den noch zu beschreibenden Fig. 4 bis 7, wobei der Kanalkörper in Fig. 4 Stufen K"0" bis K4, die Kanalkörper in Fig. 5 und 6 Stufen K"0" bis K5 und der Kanalkörper in Fig. 7 Stufen K"0" bis K6 aufweisen.

Bei besonders großen Baulängen (Arbeitsbreiten) ist es zweckmäßig, den Mantelkörper 2 mit einer Längsripe 27 zu versteifen und/oder den Körper 2 mit einer U-Rippe 25 zu stabilisieren. Eine Längsrippe 28 mit Gewindeloch ist zur Befestigung mit Halteteilen einer Auftragungsmaschine vorgesehen.

Fig. 3b und 3c zeigen jeweils eine vorteilhafte Ausgestaltung einer integral mit der Vorrichtung 1 gemäß Fig. 3 ausgebildeten Rakelvorrichtung. Gemäß Fig. 3b sind an der über dem Rakelelement liegenden Tunnelwand zur Auftragungsfläche 81 gerichtete Haltebolzen 91.11 befestigt, an die eine das Rakelelement bildende magnetisierbare Rundstreichleiste schiebebeweglich angesteckt ist. In Fig. 3c ist in dem tunnelförmigen Raum eine quer zur Auftragungsfläche frei bewegliche Leiste 91.12 eingesetzt, in die ein elastisches Streichrakelblatt 91.14 eingesetzt ist.

Eine Vorrichtung 1 gemäß Fig. 4 mit den Teilungs-Kanalstufen K"0" bis K4 ist insbesondere für geringere Arbeitsbreiten vorgesehen. Der Trag-/Mantelkörper 2 weist ein P-förmiges Profil auf, wobei zur Ausbildung des Breitspaltkanals 7 ähnlich wie in Fig. 2 ein Ansatzwandelement 21 vorgesehen ist, das mittels Schraubverbindung 21+2 unter Verwendung eines die Breitspaltkanal-Stärke bestimmenden Distanzstreifens 29 an den Mantelkörper 2 angesetzt ist. Bei 21+22 ist im Bereich des unteren Abschnitts der Doppelwand 21, 22 eine der Breitspaltkanal-Stärke entsprechende Distanzhülse eingesetzt.

Die Vorrichtung ist mit einer gestrichelt dargestellten Versteifungs-Hohlwand 232 ausgestattet, die an der der Auftragungsfläche 81 zugewandten Seite des Mantelkörpers 2 befestigt ist und sich parallel mit der Doppelwand 21, 22 zur Auftragungsfläche 81 hin erstreckt. In dem Hohlraum der Versteifungswand 232 ist eine Spanneinrichtung angeordnet. Diese umfaßt ein senkrecht zur Unterfläche des Mantelkörpers 2 angeordnetes Spannrohr 233 mit Innengewinde, in das an jedem Spannrohrende eine Spannschraube 234 bzw. 235 eingeschraubt ist. Durch Verdrehen des Spannrohres 233 werden die Schrauben 234, 235 gegen die an den Schraubenköpfen anliegenden Hohlraumwände gespannt. Mit dieser Einrichtung läßt sich die Geradheit des Mantelkörpers 2 über der Auftragungsbreite justieren. Vorteilhaft ist am der Auftragungsfläche 81 zugewandten Ende der Versteifungswand 232 eine Halteleiste 231 für die Rollrakel 93 befestigt. Eine solche Halteleiste 231 ist anhand der Fig. 1e und 2 beschrieben worden.

Eine erfindungsgemäße Vorrichtung 1 gemäß Fig. 5 umfaßt einen gegen die Arbeitsrichtung B offenen U-Mantelkörper 2. Die Stegwand des U-Körpers 2 ist, ähnlich wie in Fig. 2, mit einer Längswand 23 verlängert, an der eine Halteleiste 231 für eine Rollrakel 93 befestigt ist. In den Mantelkörper 2 ist ein Kanalkörper 3 eingesetzt. Wie aus Fig. 5a ersichtlich, ist eine Anschlußleitung 5 über eine Anschlußaufnahme an der Stirnseite des Kanalkörpers 3 lösbar mit einem Kanalabschnitt 52 verbunden. Dieser ist fluchtend mit der Mittenlängsachse des Kanalkörpers 2 in diesem ausgebildet und an der Körperstirnseite offen. Der Abschnitt 52 geht über einen zur Körper-Mittenlängsachse schrägen Kanalabschnitt 53 in einen Kanalabschnitt 54 über. Letzterer liegt an der Körperlängsseite offen, so daß er von der Wand des Mantelkörpers 2 abgedeckt ist. Er erstreckt sich bis in die Körperlängsmitte, wo er über eine Teilungsausmündung in die Kanalstufe K1 übergeht. Die Kanalabschnitte 52 bis 54 bilden den in den Kanalkörper 3 integrierten Anschlußströmungskanal. Kanäle von folgenden Kanalstufen K2 bis K5 sind von der Außenfläche in den Kanalkörper 3 eingearbeitet und von dem Mantelkörper 2 abgedeckt. Die Kanäle der Stufe K5 münden in Auslaufbohrungen 70, die sich über den offenen Bereich des U-Mantelkörpers 2 durch den Kanalkörper 3 erstrecken. Die der zentralen Teilungsausmündung K"0"-1 nachgeordneten Teilungskanäle sowie sämtliche Teilungsausmündungen sind in einem Kanalkörper-Umfangswinkelbereich von mindestens 270° um den einen ersten Teilungskanal bildenden Anschlußströmungskanal 45 angeordnet. Selbstverständlich kann die Vorrichtung gemäß Fig. 5 auch mit einer Streichrakelleiste 91 oder einer Streichrakelklinge 91.15 ausgestattet sein.

Wie anhand von Fig. 56 schematisch dargestellt, kann ein Breitspaltkanal relativ kurz ausgebildet sein. Dies gelingt durch eine wellenförmige Struktur an der Auslaufbohrungen 70 gegenüberliegenden Breitspaltkanalfläche. Zu diesem Zweck wird in eine Schlitzausmündung eine flache, streifenartige Wellenleiste 73 eingelegt, die eine mit 74 bezeichnete Wellenformung aufweist. Dabei ist eine Kanalwand-Wellenfläche gebildet, mit der die Spaltkanalstärke im Bereich der Austrittsöffnungen der Auslaufbohrungen 70 sowie zur Schlitzausmündung hin etwas verringert ist, während die Breitspaltkanalstärke an der rückwärtigen Seite des Breitspaltkanals mit wellenförmigen Ausschnitten in die Bereiche zwischen den Austrittsöffnungen etwas größer ist. Dadurch ist die Wellen-Flächenstruktur gebildet. An der Schlitzausmündung ist eine Ablaufkante ausgebildet, über die der flächenhomogene, in dem Wellen-Breitspaltkanal gebildete Substanzfilm abläuft.

Der Kanalkörper 3 gemäß Fig. 5 weist z.B. eine Querschnittabmessung von 40 x 40 mm für eine auf einer Breite von ca. 2 m zuzuführende Substanz auf. Bei einer Kanalkörperlänge von ca. 5 m betragen die Querschnittsabmessungen ca. 100 x 100 mm und liegen damit weit unter denen herkömmlicher Einrichtungen.

Ein in einen Mantelkörper 2 eingefügter Kanalkörper 3 gemäß Fig. 6 umfaßt Teilungsstufen K"0" bis K5, deren Strömungskanäle von den Außenflächen des Kanalkörpers 3 in diesen eingearbeitet sind. Es ist ein mit Substanzstrom-Teilungskanälen und Substanzstrom-Teilungsausmündungen sich überschneidendes Teilungssystem ausgebildet. Dabei ist die Querschnittaufteilung derart, daß die Kanalverbindungen K2-3 von der Stufe K2 zu der Stufe K3 den Kanalkörper 3 durch den Bereich der Körpermitte hindurch von einer Körperseite zur anderen durchdringen. Der Anschlußströmungskanal ist so wie in Fig. 5a ausgebildet und angeordnet, so daß die Teilungskanäle sowie sämtliche Teilungsausmündungen äußerst raumsparend in einem Kanalkörper-Umfangswinkelbereich von mindestens 270° um den einen ersten Teilungskanal bildenden Anschlußströmungskanal vorgesehen sind.

Die Fig. 7 zeigt eine erfindungsgemäße Vorrichtung 1, die nach Bedarf wahlweise aus bis zu fünf Teilen zusammengefügt werden kann. Ein Mantelkörper 2 in Form eines Vierkantprofils mit einem darin eingefügten Kanalkörper 3 bildet ein erstes Bauteil. Ein zweites Bauteil bildet ein Hohlkörper mit den Längswänden 22 und 23, der unter dem Mantelkörper 2 angeordnet ist. An der Unterseite des Hohlkörpers ist ein drittes Bauteil vorgesehen, nämlich ein Brücken- oder Tunnelkörper, der einen tunnelartigen Raum wie in Fig. 2 und 3 bildet. An dem Brückenkörper kann die eine Halteleiste 231 für die Rakelrolle 93 bildende Rückwand getrennt angeordnet sein, so daß die Vorrichtung dann ein viertes Bauteil umfaßt. Ein fünftes Bauteil stellt eine Ansatzwand 21 dar, wie sie anhand der Fig. 2 und 4 beschrieben worden ist. Die Verbindungsstellen der einzelnen Bauteile sind mit 246, 247, 248 und ggf. 249 bezeichnet. Das erste, zweite und dritte Bauteil sind in der x-Dimension gleich dimensioniert, so daß ein im ganzen in der y-Dimension sich relativ schlank erstreckendes Gerät entsteht. Zweckmäßig ist in dem das zweite Bauteil bildenden Hohlkörper eine Spanneinrichtung wie in Fig. 4 angeordnet.

Der Kanalkörper 3 ist wiederum mittels eines pneumatischen Preßelements 31 in den Mantelkörper 2 eingefügt. In diesem Fall ist eine Anschlußleitung 32 mit einem flach-rechteckförmigen Querschnitt vorgesehen, die längs eines Anschlußabschnittes in den Kanalkörper 3 hineingesteckt ist und am Ende des Anschlußabschnittes in den Anschlußströmungskanal der Stufe K"0" mit Kreisquerschnitt übergeht. Dabei ist das Anschlußrohr 32 im oberen Bereich des Kanalkörpers 3 angeordnet. Zwischen der oberen Wand des Mantelkörpers 2 und der oberen flachen Wand des Anschlußrohres 32 ist das flachförmige pneumatische Preßelement 31 eingefügt. So wird der Kanalkörper 3 über das Rohr 32 in Preßverbindung mit dem Mantelkörper 2 verbunden. Die Kanalstufe K1 ist in der y-Dimension unterhalb der Stufe K"0" angeordnet, wobei nach unten schräg gerichtete Übergänge zwischen der Stufe K1 und der Stufe K2 im - in der Zeichnung - rechten Eckbereich des Körpers vorgesehen sind. In schrägwinkliger Verbindungsanordnung befinden sich auch die Kanalstufen K4 bis K6, wobei diese Anordnung der Schränganordnung der Teilungsstufen vor den Austrittsöffnungen in Fig. 1 und 2 entspricht.

Bei sämtlichen Ausführungsformen können die Trag-/Mantelkörper die Auftragungsbereite zu beiden Seiten erheblich überragen und seitlich an einer Auftragungs-/Druckmaschine in Lagern aufliegen oder in Halte-/Einstellteilen gehalten sein. Ebenso kann der Trag-/Mantelkörper 2 die gleiche Länge aufweisen wie der Kanalkörper 3, wobei der Trag-/Mantelkörper dann mit seitlich nach außen ragenden Trag-/Halteteilen fest verbunden ist. Im übrigen kann es zweckmäßig sein, wie bei Vorrichtungen gemäß Fig. 3 und 5, daß die Anschlußleitung in Form eines Substanz-Einleitungsrohres durch die gesamte Länge des Kanalkörpers 3 hindurchgesetzt ist und als Trag-, Halte- und/oder Einstellrohr für die Vorrichtung dient. Erfindungsgemäße Vorrichtungen gemäß Fig. 1, 2, 3 und 7 können in Auftragungs-/Druckmaschinen auch in anderen räumlichen Anordnungen eingebaut und genutzt werden.

## Patentansprüche

1. Vorrichtung (1) zum Zuführen einer fließfähigen, pastösen und/oder gasförmigen Substanz (9) an eine in der Vorrichtungslänge sich erstreckende Auftragungsstelle sowie zum Beaufschlagen einer längs der Auftragungsstelle sich breit erstreckenden Auftragungsfläche (81) mit der Substanz mittels eines Rakelelements (91, 92, 93), umfassend eine dreistufige Substanz-Strömungsführung, die dadurch gebildet ist, daß die Substanz in einer ersten Strömungsstufe (I) mittels einer einen zusammengefaßten (zentrierten) Substanzstrom bildenden Hauptzuführungsleitung in die Vorrichtung eingeleitet wird, in einer zweiten Strömungsstufe (II) mittels einer Substanzstrom-Teilungseinrichtung breitengleichmäßig in eine Mehrzahl Strömungswege geteilt wird und in einer dritten Stufe (III) mittels einer Schlitzausmündung (72) über die Auftragungsbreite ausgebreitet wird, wobei
die Vorrichtung (I) einen in ihrer Länge sich erstreckenden Strömungs-Kanalkörper (3) umfaßt,
die Hauptzuführungsleitung einer ersten, in der Körper-Längsmitte angeordneten zentralen Substanzstrom-Teilungsausmündung (K"0"-1) eines durch die Teilungseinrichtung gebildeten, innerhalb des Kanalkörpers (3) angeordneten Kanalsystems zugeordnet ist, dessen Substanzstrom-Teilungskanäle (4) von der zentralen Teilungsausmündung ausgehend über weitere gleichartige Teilungsausmündungen sich fortgesetzt bis zu einer Vielzahl Austrittsöffnungen (44) vervielfachen, die über die Auftragungsbreite in gleichen Abständen aufgeteilt vorgesehen sind,
die Austrittsöffnungen (44) des die Strömung fortgesetzt teilenden Kanalsystems in einen mit der düsenartigen Schlitzausmündung (72) versehenen, in der Vorrichtungslänge sich erstreckenden Breitspalt-Strömungskanal (7) münden,
der Breitspalt-Strömungskanal (7) durch eine Doppelwand (21, 22) gebildet ist, die sich parallel mit dem Kanalkörper (3) erstreckt und im Bereich der Auftragungsfläche (81) endet, und
die Ränder der Schlitzausmündung (72) ohne Kontakt mit der Auftragungsfläche (81) sind,
**dadurch gekennzeichnet,** daß die Doppelwand (21, 22) als, in Arbeitsbewegungsrichtung (B) gesehen, vor dem Rakelelement (91, 92, 93) sich erstreckende vordere Längswand der Vorrichtung (1) vorgesehen ist, wobei das Rakelelement (91, 92, 93), in Arbeitsbewegungsrichtung (B) gesehen, hinter und distanziert zu der Schlitzausmündung (72) und die Schlitzausmündung (72) ohne Ausübung einer druckaufbauenden Rakelfunktion in festem Abstand zu der Auftragungsstelle angeordnet ist und vorzugsweise die Zahl der Austrittsöffnungen (44) 16 bis 256 beträgt.

2. Vorrichtung nach Anspruch 1, **dadurch gekennzeichnet,** daß der Strömungskanalkörper (3) stirnseitig eine Körperöffnung zur Verbindung mit der Hauptzuführungsleitung aufweist, die als Anschlußleitung (5) ausgebildet ist, wobei von der Stirnkörperöffnung ausgehend und bis in den Bereich der Körperlängsmitte sich erstreckend ein die Anschlußleitung (5) fortsetzender oder durch die Anschlußleitung (5) wenigstens teilweise gebildeter Anschlußströmungskanal (45, K"O") gebildet ist, der die Substanz in zusammengefaßter Strömung zwischen Stirnseite und Längsseite des Kanalkörpers innerhalb derselben führt, und der Anschlußströmungskanal (45) im Bereich der Körperlängsmitte mit der ersten, in der Körperlängsmitte angeordneten zentralen Substanzstrom-Teilungsausmündung (K"O"-1) verbunden ist.

3. Vorrichtung nach Anspruch 1 oder 2, **dadurch gekennzeichnet,** daß ein wellenförmig ausgebildeter Streifen (73) in den Bereich der Schlitzausmündung (72) des Breitspalt-Strömungskanals (7) eingesetzt ist.

4. Vorrichtung nach einem der Ansprüche 1 bis 3, **dadurch gekennzeichnet,** daß der Mantelkörper (2) mehrteilig ausgebildet ist.

5. Vorrichtung nach einem der Ansprüche 2 bis 4, **dadurch gekennzeichnet,** daß die Anschlußleitung (5) in Form eines Anschlußrohres als die Vorrichtung tragender Körper ausgebildet ist.

6. Vorrichtung nach einem der Ansprüche 1 bis 5, **dadurch gekennzeichnet,** daß mindestens zwei an gegenüberliegenden Kanalkörper- oder Teilkörperlangsseiten angeordnete Strömungskanal-Teilungsstufen (K2, K3) durch Durchgangsöffnungen (K2-3) miteinander verbunden sind, die den Kanalkörper (3) durchgreifen.

7. Vorrichtung nach einem der Ansprüche 1 bis 6, **dadurch gekennzeichnet,** daß die düsenartige Schlitzausmündung (72) des Breitspaltströmungskanals (7) in eine trichterartig sich erweiternde Einmündung übergeht, um Substanz im Bereich der Auftragungsstelle abzusaugen und durch den Kanalkörper (3) in den Anschlußströmungskanal (45) zurückzuleiten.

8. Vorrichtung nach einem der Ansprüche 1 bis 7, **dadurch gekennzeichnet,** daß die düsenartige Schlitzausmündung (72) des Breitspalt-Strömungskanals (7) an dem der Auftragungsfläche (81) oder ggf. einer Schablone (85) zugewandten Längsrand der vorderen Längswand (21, 22) vorgesehen ist.

9. Vorrichtung nach einem der Ansprüche 1 bis 7, **dadurch gekennzeichnet,** daß die düsenartige Schlitzausmündung (72) des Breitspalt-Strömungskanals (7) an dem dem Rakelelement (91, 92, 93) zugewandten Wandabschnitt der vorderen Längswand (21, 22) vorgesehen ist, wobei vorzugsweise der Breitspalt-Strömungskanal (7), im Profilquerschnitt betrachtet, eine Krümmung derart aufweist, daß die Schlitzausmündung (72) des Breitspalt-Strömungskanals (7) von der Auftragungsfläche (81) weg gerichtet ist.

10. Vorrichtung nach einem der Ansprüche 1 bis 9, **dadurch gekennzeichnet,** daß an den vor dem Rakelelement (91, 92, 93) sich erstreckenden Endabschnitt der vorderen Längswand (22) ein über die Auftragungsbreite sich erstreckendes Wandelement (21) in Form einer Platte oder Profilleiste lösbar angesetzt ist, wobei der Breitspalt-Strömungskanal (7) zwischen dem Wandelement (21) und der Längswand (22), die die Doppelwand bilden, ausgebildet ist.

11. Vorrichtung nach einem der Ansprüche 1 bis 10, **dadurch gekennzeichnet,** daß an der Vorrichtung (1) im Bereich der Auftragungsstelle ein tunnelartiger, über die Arbeitsbreite sich erstreckender, zur Auftragungsfläche (81) offener Raum ausgebildet ist, dessen, in Arbeitsrichtung (13) gesehen, vordere Wand Bestandteil der mit dem Breitspalt-Strömungskanal (7) versehenen Längswand (21; 22) ist.

12. Vorrichtung nach einem der Ansprüche 1 bis 11, **dadurch gekennzeichnet,** daß mindestens eine der den Austrittsöffnungen vorgeordneten Teilungsstufen des Teilungs-Kanalsystems in der vorderen Längswand (22) ausgebildet ist.

13. Vorrichtung nach einem der Ansprüche 1 bis 12, **dadurch gekennzeichnet,** daß der Breitspalt-Strömungskanal (7) in oder an einem einen Bestandteil des Kanalkörpers (3) oder des Mantelkörpers (2) bildenden Körperteil ausgebildet ist.

14. Vorrichtung nach einem der Ansprüche 1 bis 13, **dadurch gekennzeichnet,** daß das Rakelelement (91, 93) ein solches ist, das unter der Wirkung einer unter der Auftragungsfläche (81) angeordneten Magneteinrichtung (84) gegen die Auftragungsfläche (81) und ggf. eine Schablone (85) anpreßbar ist.

15. Vorrichtung nach Anspruch 14, **dadurch gekennzeichnet,** daß das Rakelelement eine magnetisierbare Roll- oder Rundrakel (93, 91.12) ist, die an einer, in Arbeitsrichtung (B) gesehen, vorderen oder hinteren, über die Auftragungsbreite sich erstreckenden und an dem Kanalkörper (3) vorgesehenen Begrenzungs-Längswand (223, 231) anliegt.

16. Vorrichtung nach Anspruch 14, **dadurch gekennzeichnet,** daß das Rakelelement eine leistenartige Streichrakel (91) ist, die quer zur Auftragungsfläche (81) schiebe-gleitbeweglich in einer an dem Kanalkörper (3) angeordneten Aufnahme gehalten ist.

17. Vorrichtung nach Anspruch 14, **dadurch gekennzeichnet,** daß das Rakelelement eine Streichklinge (91.14) ist, die mittels einer an dem Kanalkörper (3) gelagerten, über die Auftragungsbreite sich erstreckenden magnetisierbaren Halteleiste (91.13) gehalten ist, wobei die Halteleiste quer zur Auftragungsfläche schiebe-gleitbeweglich an dem Kanalkörper (3) gelagert ist.

18. Vorrichtung nach Anspruch 14, **dadurch gekennzeichnet,** daß das Rakelelement eine magnetisierbare Rollrakel (93) ist, die in eine über die Auftragungsbreite sich erstreckende Halte- und Stauprofilleiste (931) eingesetzt ist, wobei die Stauprofilleiste mittels eines an sie und den Kanalkörper (3) angelenkten Schwenkarms (933) nach Maßgabe eines veränderbaren und einstellbaren Abstandes zwischen dem Kanalkörper (3) und der Auftragungsfläche (81) um die Rollrakel (93) schwenkbar ist.

19. Vorrichtung nach einem der Ansprüche 1 bis 18, **dadurch gekennzeichnet,** daß wenigstens ein Substanz-Kontaktfühler (22.10, 24.10, 24.11), in Arbeitsrichtung (B) gesehen, hinter der vorderen Längswand (22) an dieser oder an dem Kanalkörper (3) angeordnet ist, um das Niveau einer zwischen der Schlitzausmündung (72) des Breitspalt-Strömungskanals (7) und der Arbeitsstelle angesammelteu Substanz zu messen, wobei vorzugsweise der Abstand der Kontaktfühlerspitze zur Arbeitsfläche veränderbar und einstellbar ist.

20. Vorrichtung nach einem der Ansprüche 1 bis 19, **dadurch gekennzeichnet,** daß die Austrittsöffnungen des Kanalsystems in einen einen Bestandteil des Breitspalt-Strömungskanals bildenden, über die Auftragungsbreite sich erstreckenden Querkanal (6) münden.

21. Vorrichtung nach einem der Ansprüche 1 bis 20, **dadurch gekennzeichnet,** daß die einen Bestandteil des Anschlußströmungskanals bildende Anschlußleitung (5) in Form eines Rohres (32) ein Körperinnenteil des Kanalkörpers (3) ist.

22. Verfahren zum Auftragungs- und Reinigungsbetrieb einer Vorrichtung gemäß einem der Ansprüche 1 bis 21, **dadurch gekennzeichnet,** daß der Reinigungsbetrieb im Anschluß an den Auftragungsbetrieb im aufgerüsteten Zustand der Vorrichtung durchgeführt wird, wobei während des Auftragungsbetriebs die Auftragungssubstanz mittels des Breitspalt-Strömungskanals in über die Auftragungsbreite flächigem Fließzustand homogen und in unmittelbarer Nahe des Auftragungsbereichs vor diesem ausgegeben wird und wobei nach Ende des Auftragungsbetriebs die Substanz aus dem Bereich der Auftragungsstelle wenigstens teilweise mittels des Breitspalt-Strömungskanals in Form einer flächenhomogenen Substanzschicht unter der Wirkung einer an den Anschlußströmungskanal gelegten Absaugkraft durch den Breitspalt-Strömungskanal abgezogen und mittels des Kanalsystems der Strömungskanal-Teilungseinrichtung in einen zusammengefaßten Substanzausleitungsstrom übergeführt wird.

23. Verfahren zum Auftragungs- und Reinigungsbetrieb einer Vorrichtung gemäß einem der Ansprüche 1 bis 21, wobei vorteilhaft zunächst Auftragungssubstanz gemäß dem Verfahren nach Anspruch 22 aus dem Bereich vor der Auftragungsstelle abgezogen wird, **dadurch gekennzeichnet,** daß der Reinigungsbetrieb im Anschluß an den Auftragungsbetrieb im aufgerüsteten Zustand der Auftragungseinrichtung durchgeführt wird, wobei während des Auftragungsbetriebs die Auftragungssubstanz mittels des Breitspalt-Strömungskanals in über die Auftragungsbreite flächigem Fließzustand homogen und in der Nähe des Arbeitsbereiches des Rakelelements vor diesem ausgegeben wird, wobei zum Reinigungsbetrieb Reinigungsflüssigkeit als Substanz in den Anschluß-Strömungskanal eingespeist, mittels des Breitspalt-Strömungskanals in unmittelbarer Nähe des Arbeitsbereiches des Rakelelements diesem sowie der Auftragungsfläche und ggf. einer dazwischen angeordneten Schablone zugeführt und mit Auftragungs-Restsubstanz gemischt wird, und daß vorzugsweise anschließend das Gemisch unter der Wirkung einer an den Anschlußströmungskanal gelegten Absaugkraft durch den Breitspalt-Strömungskanal abgezogen und mittels des Kanalsystems der Strömungskanal-Teilungseinrichtung in einen zusammengefaßten Substanzausleitungsstrom übergeführt wird.

24. Verfahren nach Anspruch 23, bei dem die verwendete Vorrichtung mit einem tunnelförmigen, zur Auftragungsfläche (81) und ggf. einer Schablone (85) offenen Substanzraum ausgestattet ist, der zwischen einer vorderen, die Schlitzausmündung (72) des Breitspalt-Strömungskanals (7) aufweisenden Begrenzungswand (21, 22) und dem Rakelelement und ggf. einer hinteren Begrenzungswand (23, 231), an der das Rakelelement dichtend anliegt, ausgebildet ist, **dadurch gekennzeichnet,** daß die Reinigungsflüssigkeit nach ihrem Austritt aus der Schlitzausmündung des Breitspalt-Strömungskanals zur Mischung mit Auftragungs-Restsubstanz mit einer Wirbel- oder Rotationskomponente beaufschlagt wird.

## Claims

1. An apparatus (1) for supplying a flowable, pasty and/or gaseous substance (9) to an application site extending in the longitudinal direction of the apparatus and for applying the substance to an application surface extending widely along the length of the application site (81) by means of a squeegee element (91, 92, 93) (81), comprising a three-stage substance flow supply which is formed by the substance being introduced into the apparatus by means of main supply conduit forming a combined (centred) substance flow in a first flow stage (I), being divided uniformly over the width in a plurality of flow paths by means of a substance flow dividing device in a second flow stage (II) and being spread over the application width by means of a slotted discharge opening (72) in a third flow stage (III)
the apparatus (1) comprising a flow channel body (3) extending in the longitudinal direction of the apparatus,
a first central substance flow dividing opening (K"0"-1) of a channel system arranged inside the channel body (3) and formed by the dividing device being arranged in the longitudinal centre of the body and associated with the main supply conduit, the substance flow dividing channels (4) of the channel system being provided to multiply from the central dividing opening via further similar dividing outlets to a plurality of outlet openings (44) provided equally spaced over the application width,
the outlet openings (44) of the channel system, which continually divides the flow, opening into a wide gap flow channel (7) which extends in the longitudinal direction of the apparatus and is provided with the nozzle-like slotted discharge opening (72),
the wide gap flow channel (7) being formed by a double wall (21, 22) which extends in parallel with the channel body (3) and terminates in the area of the application surface (81), and
the edges of the slotted discharge opening (72) being out of contact with the application surface (81),
**characterised in** that the double wall (21, 22) is provided as a front longitudinal wall of the apparatus (1) extending in front of the squeegee element (91, 92, 93) when viewed in the direction of working movement (B), the squeegee element (91, 92, 93) being arranged behind, and spaced from, the slotted discharge opening (72) when viewed in the direction of working movement (B) and the slotted discharge opening (72) being arranged at a fixed distance from the application site without the performance of a pressure building squeegee function and the number of outlet openings (44) being preferably anything from 16 to 256.

2. An apparatus according to claim 1, **characterised in** that the flow channel body (3) comprises at its end side a body opening which provides a connection with the main supply conduit, which is formed as a connecting conduit (5) a connecting flow channel (45, K"0") contiguous with, or at least partially formed by, the connecting conduit (5) being formed to extend from the body end opening into the area of the longitudinal centre of the body for guiding the substance in a combined flow between the end side and longitudinal side of, and inside, the channel body, and the connecting flow channel (45) being connected with the first central substance flow dividing opening (K"0"-1) arranged in the longitudinal centre of the body in the area of the longitudinal centre of the body.

3. An apparatus according to claim 1 or 2, **characterised in** that a wave-shaped strip (73) is positioned in the region of the slotted discharge opening (72) of the wide gap flow channel (7).

4. An apparatus according to one of claims 1 to 3, **characterised in** that the shell body (2) is formed from several parts.

5. An apparatus according to one of claims 2 to 4, **characterised in** that the connecting conduit (5) is constructed as a body which supports the apparatus in the form of a connecting pipe.

6. An apparatus according to one of claims 1 to 5, **characterised in** that at least two of the dividing stages (K2, K3) of the flow channel arranged on opposing channel body, or partial body, longitudinal sides are connected with one another by means of through holes (K2-3) which extend through the channel body (3).

7. An apparatus according to one of claims 1 to 6, **characterised in** that the nozzle-like slotted discharge opening (72) of the wide gap flow channel (7) is contiguous with a mouth opening which widens in a funnel-like manner for sucking up substance in the area of the application site and conducting the substance back into the connecting flow channel (45) by means of the channel body (3).

8. An apparatus according to one of claims 1 to 7, **characterised in** that the nozzle-like slotted discharge opening (72) of the wide gap flow channel (7) is provided on the longitudinal edge of the front longitudinal wall (21, 22) facing the application surface (81) or possibly a screen stencil (85).

9. An apparatus according to one of claims 1 to 7, **characterised in** that the nozzle-like slotted discharge opening (72) of the wide gap flow channel (7) is provided on the wall portion of the front longitudinal wall (21, 22) facing the squeegee element (91, 92, 93), the wide gap flow channel (7), when viewed in cross-section, preferably comprising a curvature such that the slotted discharge opening (72) of the wide gap flow channel (7) is directed away from the application surface (81).

10. An apparatus according to one of claims 1 to 9, **characterised in** that a wall element (21) extending over the application width and having the form of a plate or a profiled rail is demountably arranged at the end portion of the front longitudinal wall (22) and extends in front of the squeegee element (91, 92, 93), the wide gap flow channel (7) being formed between the wall element (21) and the longitudinal wall (22) which form the double wall.

11. An apparatus according to one of claims 1 to 10, **characterised in** that a tunnel-like space extending over the working width and open towards the application face is formed on the apparatus (1) in the area of the application site, the front wall of the space, when seen in the working direction (13), forming part of the longitudinal wall (21;22) provided with the wide gap flow channel (7).

12. An apparatus according to one of claims 1 to 11, **characterised in** that at least one of the dividing stages of the dividing channel system arranged upstream of the outlet openings is formed in the front longitudinal wall (22).

13. An apparatus according to one of claims 1 to 12, **characterised in** that the wide gap flow channel (7) is formed in, or on, a body part which forms part of the channel body (3) or the shell body (2).

14. An apparatus according to one of claims 1 to 13, **characterised in** that the squeegee element (91, 93) is of a kind, which can be pressed against the application surface (81) and possibly a screen stencil (85) under the influence of a magnet device (84) arranged below the application surface (81).

15. An apparatus according to claim 14, **characterised in** that the squeegee element is a magnetisable roll or round doctor (93, 91.12) which, when seen in the working direction (B), lies against a front or rear longitudinal limiting wall (223, 231) which extend over the application width and is provided on the channel body (3).

16. An apparatus according to claim 14, **characterised in** that the squeegee element is a strip-like doctor knife (91) which is held transverse to the application surface (81) in a seat arranged on the channel body (3) such that it can be pushed to move in a sliding manner.

17. An apparatus according to claim 14, **characterised in** that the squeegee element is a stroking blade (91.14) which is held by means of a magnetisable holding rail (91.13) mounted on the channel body and extending over the application width, the holding rail being mounted on the channel body (3) transverse to the application surface such that it can be pushed to move in a sliding manner.

18. An apparatus according to claim 14, **characterised in** that the squeegee element is a magnetisable roll doctor (93) which is arranged in a profiled holding and baffle rail (931) extending over the application width, the profiled baffle rail being pivotable about the roll doctor (93) in accordance with a changing and adjustable distance between the channel body (3) and the application surface (81) by means of a pivot arm (933) hinged to the profiled baffle rail and the channel body (3).

19. n apparatus according to one of claims 1 to 18, **characterised in** that at least one substance contact sensor (22.10, 24.10, 24.11) is arranged, when seen in the working direction (B), behind the front longitudinal wall (22) and on the latter or on the channel body (3) for measuring the level of substance accumulated between the slotted outlet opening (7) of the wide gap flow channel (72) and the working site, the spacing of the contact sensor tip to the working surface preferably being changeable and adjustable.

20. An apparatus according to one of claims 1 to 19, **characterised in** that the outlet openings of the channel system open into a transverse channel (6) which forms part of the wide gap flow channel and extends over the application width.

21. An apparatus according to one of claims 1 to 20, **characterised in** that the connecting conduit (5) forming part of the connecting flow channel has the form of a pipe (32) of an inner body part of the channel body (3).

22. A method for performing an application and cleaning operation of an apparatus according to one of claims 1 to 21, **characterised in** that the cleaning operation is carried out on the apparatus in equipped condition following the application operation, the application substance being delivered in the immediate vicinity of, and in front of, the application area in a planar flow condition homogeneously over the application width by means of the wide gap flow channel during the application operation, and the substance, after termination of the application operation, being removed from the area of the application site through the wide gap flow channel in the form of a uniform homogenous layer at least partially by means of the wide gap flow channel under the action of a suction force applied in the connecting flow channel and being transferred by means of the channel system of the flow channel dividing device to a combined substance output flow.

23. A method for performing an application and cleaning operation of an apparatus according to one of claims 1 to 21, the application substance preferably initially being removed from the area in front of the application site in accordance with the method of claim 21, **characterised in** that the cleaning operation is carried out following the application operation with the application device in equipped condition, the application substance being delivered in the working area of, and in front of, the squeegee element in a planar flow condition homogeneously over the application width by means of the wide gap flow channel during the application operation, a cleaning fluid for the cleaning operation being fed as substance into the connecting flow channel, being supplied to the squeegee element, the application surface and possibly an interposed screen stencil in the immediate vicinity of the working area of the squeegee element by means of the wide gap flow channel and being mixed with remaining application substance, and preferably subsequent to the mixing being removed through the wide gap flow channel under the action of a suction force applied in the connecting flow channel and transferred by means of the channel system of the flow channel dividing device to a combined substance output flow.

24. A method according to claim 23, in which the apparatus employed is equipped with a tunnel-shaped substance space, open to the application surface (81) and possibly to a screen stencil (85) and formed between a front limiting wall (21, 22), comprising the slotted discharge opening (72) of the wide gap flow channel (7), and the squeegee element and possibly a rear limiting wall (23, 231) against which the squeegee element lies sealed, **characterised in** that a spinning or rotational component is applied to the cleaning fluid after its exit from the slotted discharge opening of the wide gap flow channel to promote its mixing with the remaining application substance.

## Revendications

1. Dispositif (1) pour amener une substance (9) fluide, pâteuse et/ou gazeuse à un poste d'application s'étendant sur la longueur du dispositif, et pour appliquer la substance, à l'aide d'un élément de racle (91, 92, 93), sur une surface d'application (81) s'étendant en largeur le long du poste d'application, comprenant un guidage à trois étages pour l'écoulement de la substance, guidage formé par le fait que la substance, dans un premier étage d'écoulement (I), est introduite dans le dispositif à l'aide d'une conduite d'amenée principale formant un courant de substance concentré (centré), puis, dans un deuxième étage d'écoulement (II), et à l'aide d'un dispositif de division du courant de substance, elle est divisée, uniformément sur toute sa largeur, en un grand nombre de voies d'écoulement, et, dans une troisième étape (III), elle est étalée, à l'aide d'une embouchure (72) en forme de fente, sur toute la largeur d'application ;
le dispositif (1) comportant un corps (3) formant canal d'écoulement, qui s'étend sur toute sa longueur ;
la conduite d'écoulement principale étant affectée à une première embouchure centrale (K"O"-1), servant à la division du courant de substance et disposée dans l'axe longitudinal du corps, embouchure appartenant à un système de canaux formé par le dispositif de division et disposé à l'intérieur du corps formant canal (3), système dont les canaux (4) servant à la division du courant de substance se multiplient en continu, à partir de l'embouchure centrale de division, en passant par d'autres embouchures de division analogues, jusqu'à un grand nombre d'ouvertures de sortie (44), qui sont prévues réparties sur la largeur d'application d'une manière équidistante,
les ouvertures de sortie (44) du système de canaux qui divise l'écoulement en continu débouchant dans un canal d'écoulement (7) à large fente, s'étendant sur la longueur du dispositif et pourvu de l'embouchure (72) en forme de fente et servant de buse,
le canal d'écoulement (7) à large fente étant formé d'une double paroi (21, 22), qui s'étend parallèlement au corps (3) formant canal et se termine dans la zone de la surface d'application (81), et
les bords de l'embouchure (72) en forme de fente ne faisant pas contact avec la surface d'application (81),
caractérisé en ce que la double paroi (21, 22) est prévue sous forme d'une paroi longitudinale avant du dispositif (1), s'étendant, quand on regarde dans la direction de déplacement (B), en avant de l'élément de racle (91, 92, 93), où l'élément de racle (91, 92, 93), quand on regarde dans la direction du déplacement (B), est disposé en arrière et à une certaine distance de l'embouchure (72) en forme de fente, et l'embouchure (72) en forme de fente est disposée, sans exercer une fonction de raclage créant une pression, à une distance fixe du poste d'application, de préférence le nombre des ouvertures de sortie (44) étant compris entre 16 et 256.

2. Dispositif selon la revendication 1, caractérisé en ce que le corps formant canal d'écoulement (3) comporte, côté frontal, une ouverture de corps pour assurer la communication avec la conduite d'amenée principale, qui est conçue comme une conduite de raccordement (5), auquel cas un canal d'écoulement de raccordement (45, K"O") est formé en partant de l'ouverture du corps frontal, en s'étendant jusque dans la zone du milieu de la longueur du corps, le canal se poursuivant par la conduite de raccordement (5) ou étant formé au moins partiellement par la conduite de raccordement (5), canal qui transporte la substance, selon un écoulement concentré, entre la face frontale et la face longitudinale du corps formant canal, à l'intérieur de ce dernier, et le canal d'écoulement de raccordement (45) est, dans la zone du milieu de la longueur du corps, en liaison avec la première embouchure de division du courant de substance (K"O"-1), centrale et disposée dans le milieu de la longueur du corps.

3. Dispositif selon la revendication 1 ou 2, caractérisé en ce qu'on insère dans la zone de l'embouchure (72) en forme de fente du canal d'écoulement (7) à large fente, une bande (73), de configuration ondulée.

4. Dispositif selon l'une des revendications 1 à 3, caractérisé en ce que le corps (2) formant enveloppe est conçu en plusieurs parties.

5. Dispositif selon l'une des revendications 2 à 4, caractérisé en ce que la conduite de raccordement (5), sous forme d'un tube de raccordement, est conçue comme les corps portant le dispositif.

6. Dispositif selon l'une des revendications 1 à 5, caractérisé en ce qu'au moins deux étages de division (K2, K3) des canaux d'écoulement, disposés sur les côtés longitudinaux opposés des corps formant canaux ou des corps partiels, sont reliés l'un à l'autre par des ouvertures de passage (K2-3), qui traversent le corps formant canal (3).

7. Dispositif selon l'une des revendications 1 à 6, caractérisé en ce que l'embouchure (72) en forme de fente et de type buse du canal d'écoulement (7) à large fente se poursuit par une embouchure s'étendant en entonnoir, pour aspirer la substance dans la zone du poste d'application et la renvoyer, par le corps formant canal (3), dans le canal d'écoulement de raccordement (45).

8. Dispositif selon l'une des revendications 1 à 7, caractérisé en ce que l'embouchure de sortie (72) en forme de fente, de type buse, du canal d'écoulement (7) à large bande, est prévu contre le bord longitudinal, dirigé vers la surface d'application (81) ou éventuellement vers un pochoir (85), de la paroi longitudinale avant (21, 22).

9. Dispositif selon l'une des revendications 1 à 7, caractérisé en ce que l'embouchure de sortie (72) en forme de fente, de type buse, du canal d'écoulement (7) à large bande, est prévu contre la partie de paroi de la paroi longitudinale avant (21, 22) dirigée vers l'élément de racle (91, 92, 93), auquel cas de préférence le canal d'écoulement (7) à large fente, quand on le regarde en section transversale, comporte un coude de telle sorte que l'embouchure de sortie (72) en forme de fente du canal d'écoulement (7) à large fente soit dirigée en sens contraire de la surface d'application (81).

10. Dispositif selon l'une des revendications 1 à 9, caractérisé en ce qu'un élément de paroi (21), s'étendant sur toute la largeur d'application, et se présentant sous forme d'une plaque ou d'une baguette profilée, est rapportée d'une manière amovible au segment terminal, s'étendant en avant de l'élément de racle (91, 92, 93), de la paroi longitudinale avant (22), auquel cas le canal d'écoulement (7) à large bande est conçu entre l'élément de paroi (21) et la paroi longitudinale (22), qui forment la double paroi.

11. Dispositif selon l'une des revendications 1 à 10, caractérisé en ce qu'un espace en forme de tunnel, s'étendant sur toute la largeur de travail, ouvert vers la surface d'application (81), est formé contre le dispositif (1) au voisinage du poste d'application, espace dont la paroi avant, quand on regarde dans le sens de l'avance (13), est un constituant de la paroi longitudinale (21, 22) pourvue du canal d'écoulement (7) à large fente.

12. Dispositif selon l'une des revendications 1 à 11, caractérisé en ce qu'au moins l'un des étages de division disposés en avant des ouvertures de sortie, et appartenant au système de canaux de division, est réalisé dans la paroi longitudinale avant (22).

13. Dispositif selon l'une des revendications 1 à 12, caractérisé en ce que le canal d'écoulement (7) à large fente est conçu dans ou contre une partie de corps formant un constituant du corps formant canal (3) ou du corps formant enveloppe (2).

14. Dispositif selon l'une des revendications 1 à 13, caractérisé en ce que l'élément de racle (91, 93) est un élément de racle qui, sous l'action d'un dispositif à aimants (84) disposé en-dessous de la surface d'application (81), peut être appuyé contre la surface d'application (81) et éventuellement contre un pochoir (85).

15. Dispositif selon la revendication 14, caractérisé en ce que l'élément de racle est une racle ronde ou à rouleau aimantable (93, 91.12), qui s'appuie contre une paroi longitudinale de limitation (223, 231), située en position avant ou arrière quand on regarde dans la direction d'avance (B), et qui s'étend sur toute la largeur d'application et est prévue contre le corps formant canal (3).

16. Dispositif selon la revendication 14, caractérisé en ce que l'élément de racle est une racle enduiseuse de type baguette (91) qui est maintenue de façon à pouvoir subir un mouvement de glissement-translation transversal à la surface d'application (81), dans un logement disposé contre le corps formant canal (3).

17. Dispositif selon la revendication 14, caractérisé en ce que l'élément de racle est une lame enduiseuse (91.14), qui est maintenue à l'aide d'une baguette de maintien aimantable (91.13), logée contre le corps formant canal (3) et s'étendant sur toute la largeur d'application, la baguette de maintien étant logée contre le corps formant canal (3), de façon à pouvoir subir un déplacement par glissement-translation perpendiculairement à la surface d'application.

18. Dispositif selon la revendication 14, caractérisé en ce que l'élément de racle est une racle à rouleau aimantable (93), qui est insérée dans une baguette profilée (931) de maintien et de retenue, s'étendant sur toute la largeur d'application, la baguette profilée de retenue pouvant, à l'aide d'un bras pivotant (933) articulé à la baguette et au corps formant canal (3), pivoter autour de la racle à rouleau (93), en fonction de la distance, variable et réglable, entre le corps formant canal (3) et la surface d'application (81).

19. Dispositif selon l'une des revendications 1 à 18, caractérisé en ce qu'au moins un détecteur (22.10, 24.10, 24.11) de contact avec la substance est disposé, quand on regarde dans la direction d'avance (B), en arrière de la paroi longitudinale avant (22), contre cette dernière ou contre le corps formant canal (3), pour mesurer le niveau d'une substance qui s'est accumulée entre l'embouchure de sortie en forme de fente (72) du canal d'écoulement (7) à large fente et le poste de travail, auquel cas la distance entre l'extrémité du détecteur de contact et la surface de travail est de préférence variable et réglable.

20. Dispositif selon l'une des revendications 1 à 19, caractérisé en ce que les orifices de sortie du système de canaux débouchent dans un canal transversal (6), formant un constituant du canal d'écoulement à large fente, et s'étendant sur toute la largeur d'application.

21. Dispositif selon l'une des revendications 1 à 20, caractérisé en ce que la conduite de raccordement (5), formant un constituant du canal d'écoulement de raccordement, et se présentant sous forme d'un tube (32), est une partie intérieure du corps formant canal (3).

22. Procédé pour permettre à un dispositif selon l'une des revendications 1 à 21 de procéder à une application et à un nettoyage, caractérisé en ce que l'exploitation en nettoyage est effectuée après l'exploitation en application, quand le dispositif est entièrement monté, auquel cas, pendant l'exploitation en application, la substance destinée à être appliquée est, à l'aide du canal d'écoulement à large fente, éjectée à l'état fluide, en surface sur toute la largeur d'application, d'une manière homogène et au voisinage immédiat de la zone d'application, en avant de cette dernière, et où, après la fin de l'exploitation en application, la substance est retirée par le canal d'écoulement à large fente, à partir de la zone du poste d'application, au moins partiellement à l'aide du canal d'écoulement à large fente, sous forme d'une couche de substance plane et homogène, sous l'action d'une force d'aspiration appliquée au canal d'écoulement de raccordement, et, à l'aide du système de canaux du dispositif de division des canaux d'écoulement, est transportée dans un courant concentré de sortie de la substance.

23. Procédé pour l'exploitation d'un dispositif selon l'une des revendications 1 à 21 en application et en nettoyage, auquel cas avantageusement la substance destinée à être appliquée est d'abord retirée de la zone située en avant du poste d'application, conformément au procédé selon la revendication 22, caractérisé en ce que l'exploitation en nettoyage est effectuée après l'exploitation en application, quand le dispositif est entièrement monté, auquel cas, pendant l'exploitation en application, la substance destinée à être appliquée est, à l'aide du canal d'écoulement à large fente, éjectée à l'état fluide, en surface sur toute la largeur d'application, d'une manière homogène et au voisinage immédiat de la zone d'application, en avant de cette dernière, auquel cas, pour l'exploitation en nettoyage, on injecte dans le canal d'écoulement de raccordement, pour servir de substance, un liquide de nettoyage, lequel, à l'aide du canal d'écoulement à large fente, et au voisinage immédiat de la zone de travail de l'élément de racle, est envoyé à ce dernier ainsi qu'à la surface d'application et éventuellement à un pochoir disposé entre eux, avant d'être mélangé à la substance résiduelle servant à l'application, et que le mélange est ensuite, de préférence, aspiré à travers le canal d'écoulement à large fente sous l'action d'une force d'aspiration appliquée au canal d'écoulement de raccordement, et, à l'aide du système de canaux du dispositif de division des canaux d'écoulement, est envoyé dans un courant concentré de sortie de la substance.

24. Procédé selon la revendication 23, dans lequel le dispositif utilisé est équipé d'un espace destiné à la substance, en forme de tunnel, ouvert vers la surface d'application (81) et éventuellement vers un pochoir (85), espace qui est réalisé entre une paroi de délimitation (21, 22), en position avant, présentant une embouchure de sortie (72) en forme de fente du canal d'écoulement (7) à large fente, et l'élément de racle et éventuellement une paroi de délimitation arrière (23, 231) contre laquelle l'élément de racle s'appuie d'une manière étanche, caractérisé en ce que le liquide de nettoyage, après être sorti de l'embouchure de sortie en forme de fente du canal d'écoulement à large fente, se voit, pour permettre un mélange avec le reste de la substance d'application, appliquer une composante de turbulence ou de rotation.
